# EUROPÄISCHE PATENTSCHRIFT

(11) **EP 2 813 654 B1**
(45) Veröffentlichungstag und Bekanntmachung des Hinweises auf die Patenterteilung: **09.08.2017**
(21) Anmeldenummer: 13171840.5
(22) Anmeldetag: 13.06.2013
(51) Int. Cl.: E05B 63/24

(54) **Verriegelungssystem, Verriegelungsvorrichtung und Verfahren zum wahlweisen Verschließen einer Öffnung**
Locking system, locking device and method for selectively closing an opening
Système de verrouillage, dispositif de verrouillage et procédé de fermeture sélective d'une ouverture

(43) Veröffentlichungstag der Anmeldung: 17.12.2014
(73) Patentinhaber: Bayerwald Fenster Haustüren GmbH & Co. KG, 94154 Neukirchen v. Wald (DE)
(72) Erfinder: Hilz, Eduard, 94336 Windberg (DE); Scheuer, Josef, 94496 Ortenburg (DE)
(74) Vertreter: Kiwit, Benedikt

(56) Entgegenhaltungen:
- EP-A2- 0 945 580
- EP-A2- 0 945 582
- WO-A1-2006/105589
- DE-C- 171 548
- DE-U1-202005 001 136
- FR-A1- 2 451 437
- FR-E- 62 197
- GB-A- 1 117 012
- GB-A- 191 000 704
- US-A- 3 888 046

## Beschreibung

Die vorliegende Anmeldung betrifft eine Vorrichtung bzw. Einrichtung (Verriegelungssystem) sowie ein Verfahren zum Verschließen einer Öffnung und eine Verriegelungsvorrichtung zum Verriegeln der Einrichtung. Insbesondere fallen unter den Begriff "Öffnung" Fenster, Türen, wie beispielsweise Fenstertüren, Haustüren, Schiebetüren, Briefkästen, Schränke, Nachtische, Bürocontainer, Möbelstücke oder Ähnliches.
Bei Einrichtungen dieser Art kann es wichtig sein, dass sie möglichst schwer, d.h. mit möglichst großem, z. B. mechanischen, Aufwand aufzubrechen sind. Konventionell wird dies gelöst, indem ein Bolzen mittels einer Vorrichtung, auch als Beschlag bezeichnet, welches an einem Fensterflügel bzw. Türblatt befestigt ist, in ein U-förmiges und rahmenseitig befestigtes Schließblech eingeführt wird. Der Bolzen wird hierzu entlang der jeweiligen Fenster- oder Türkante oder dergleichen in das Schließblech seitlich eingefahren. Durch das Einführen des Bolzens in das Schließblech wird verhindert, dass der Fensterflügel an der entsprechenden Seite des Fensters aus dem Rahmen ausschwenkbar ist. Das Schließblech steht in der Regel von dem Tür- oder Fensterrahmen vor, so dass das der Bolzen seitlich in dieses einfahren kann. Dies hat neben optischen Aspekten den weiteren Nachteil, dass das vorstehende Schließblech eine Verletzungsgefahr für den Benutzer birgt.
Die EP 0 945 580 A2 offenbart ein Beschlag für Fenster oder Türen. Die Verriegelung bzw. Entriegelung erfolgt durch Längsverschieben einer Triebstange, die unterhalb einer Schiene geführt ist.
Die GB 1,117,012 offenbart eine Witterungshemmung für Fenster oder Türen. Eine Verriegelungsstange ist länglich verschiebbar innerhalb einer unteren Laufschiene eines Fensterflügels vorgesehen, wobei die Verriegelungsstange ein Winkelelement trägt, um eine Witterungshemmung zu heben und zu senken.

Erfindungsgemäß ist es daher eine Aufgabe, eine neuartige und besonders sichere sowie optisch unauffällige Verriegelung für eine Einrichtung zum Verschließen einer Öffnung, wie bspw. ein Fenster oder eine Tür, bereitzustellen.

Die Aufgabe wird durch den Gegenstand der unabhängigen Ansprüche gelöst. Die Unteransprüche bilden den zentralen Gedanken der Erfindung in besonders vorteilhafter Weise weiter.

Gemäß einem ersten Aspekt betrifft die Erfindung eine Einrichtung zum wahlweise, d.h. reversiblen, Verschließen einer Öffnung, wie beispielsweise ein Fenster oder eine Tür, aufweisend wenigstens ein erstes und ein zweites Element, die relativ zueinander bewegbar sind. Wenigstens eines des ersten oder zweiten Elements weist wenigstens ein von einer Stirnseite dieses Elements vorstehendes Führungselement auf, welches längs zu der Stirnseite bewegbar angeordnet ist. Das erste Element weist ein Verriegelungselement auf. Das Verriegelungselement ist mittels des Führungselements zwischen einer Verriegelungsposition, in der das Verriegelungselement in eine Verriegelungsaufnahme auf Seiten des zweiten Elements derart eingreift, dass die zwei Elemente (vorzugsweise wenigstens an der das Verriegelungselement aufweisenden Seite der Einrichtung) miteinander verriegelt sind, und einer Freigabeposition, in der das Verriegelungselement von der Verriegelungsaufnahme und dem zweiten Element beabstandet ist, vorzugsweise derart, dass die zwei Elemente (vorzugsweise wenigstens an der das (freigegebene) Verriegelungselement aufweisenden Seite der Einrichtung) relativ zueinander bewegbar sind, wenigstens mit einer Bewegungskomponente orthogonal zu der Bewegungsrichtung des Führungselements bewegbar. Die Einrichtung mit der erfindungsgemäßen Verriegelungsvorrichtung kann auch als Verriegelungssystem bezeichnet werden.

Mit anderen Worten wird das Verriegelungselement mittels des Führungselements zwischen der Verriegelungsposition und der Freigabeposition vorzugsweise mit einer Bewegungskomponente orthogonal zu der das Führungselement aufweisenden Stirnseite bewegt.

Vorzugsweise kann auf diese Weise das Verriegelungselement quer oder senkrecht zu der Bewegungsrichtung des Führungselements bewegt werden. Erfindungsgemäß wird somit das Verriegelungselement auf Seiten des ersten Elements in der Verriegelungsposition in eine Verriegelungsaufnahme auf der Seite des zweiten Elements bewegt und zum Entriegeln in die Freigabeposition wieder aus der Verriegelungsaufnahme heraus bewegt.

Dies ist ein neuartiges Konzept für eine Einrichtung zum Verschließen einer Öffnung, beispielsweise eines Fensters oder einer Tür, da sich die Bewegungsrichtung des erfindungsgemäßen Verriegelungselements von der Bewegungsrichtung des Verriegelungselements gemäß dem Stand der Technik unterscheidet. Somit stellt die erfindungsgemäße Lösung eine andersgeartete Alternative dar. Durch die Umwandlung der Bewegung des Führungselements wird es ermöglicht, einerseits in der Verriegelungsposition eine sichere Verriegelung der Elemente der Einrichtung bereitzustellen, während andererseits in der Freigabeposition das Verriegelungselement in das erste Element zurückgezogen und somit optisch verborgen werden kann. Auch das Vorsehen einer Verriegelungsaufnahme vorzugsweise in Form einer Nut anstelle eines Schließbleches sorgt für eine optische Verbesserung und insgesamt zur Reduzierung der Verletzungsgefahr an den beweglichen Teilen der Verriegelung.

Das neuartige Konzept ermöglicht es ferner, die Verriegelung bzw. das Verschließen über einen längeren Abschnitt der Ränder der Öffnung bereitzustellen, da erfindungsgemäß keine Schließbleche benötigt werden, die den eigentlichen Verschluss nur in einem relativ kleinen Abschnitt der Ränder der Öffnung umsetzen.

Unter "Verriegeln" wird erfindungsgemäß verstanden, dass wenigstens die das Verriegelungselement aufweisende(n) Seite(n) der Einrichtung derart verschlossen ist (sind), dass eine Relativbewegung des ersten und zweiten Elements wenigstens an der das Verriegelungselement aufweisenden Seite der Einrichtung im Wesentlichen nicht mehr möglich ist. Ist also ein Verriegelungselement nur an einer Seite der Einrichtung vorgesehen, so kann in der Verriegelungsposition dieses Verriegelungselements die Einrichtung (bspw. ein Fenster) wenigstens an dieser Seite nicht geöffnet werden. Sind die anderen Seiten der Einrichtung nicht mit Verriegelungselementen versehen oder befinden diese sich nicht in einer Verriegelungsposition, wenn das vorgenannte Verriegelungselement in einer Verrieglungsposition ist, so kann gemäß einer bevorzugten Ausführungsform bspw. die Einrichtung um die "verriegelte" Seite geschwenkt (also gekippt) werden; das erste und zweite Element sind dann also an der das (verriegelte) Verriegelungselement aufweisenden Seite miteinander verriegelt. Das Verriegelungselement kann in diesem Fall also auch als Führung oder scharnierartiges Element einer relativen Kippbewegung der beiden Elemente der Einrichtung dienen. Andernfalls kann in einer alternativen Ausführungsform ein Verriegelungselement in der Verriegelungsposition (entweder ohne weitere Verriegelungselemente - d.h. nur durch das mindestens eine Verriegelungselement - oder auch mit anderen Verriegelungselementen zusammen) auch eine komplette Verriegelung der Einrichtung bewirken, so dass eine Relativbewegung der beiden Elemente der Einrichtung im Wesentlichen vollständig unterbunden wird. Dies kann mittels eines oder auch mehrerer Verriegelungselemente bewerkstelligt werden, die, wie im Weiteren beschrieben, an der Einrichtung entsprechend vorgesehen sind.

Vorzugsweise ist das Verriegelungselement mittels des Führungselements zwischen der Verriegelungsposition und der Freigabeposition wenigstens mit einer Bewegungskomponente in oder parallel zu der das erste Element aufspannenden Ebene und der Bewegungskomponente orthogonal zu der das Führungselement aufweisenden Stirnseite, vorzugsweise orthogonal oder schräg zu der das Führungselement aufweisenden Stirnseite, bewegbar.

Hierdurch ergibt sich der Vorteil, dass die Einrichtung relativ einfach zu fertigen oder herzustellen ist, da nur rechtwinklige Abmessungen notwendig sind.

Vorzugsweise ist das erste Element ein Rahmen und das zweite Element ein bewegliches Element, wie beispielsweise ein Fensterflügel oder ein Türblatt. Dies bedeutet, dass sich das Verriegelungselement aus dem Rahmen in die Verriegelungsaufnahme auf Seiten des Fensterflügels oder Türblatts beim Bewegen von der Freigabeposition in die Verriegelungsposition bewegt. Alternativ ist es auch denkbar, dass das erste Element ein bewegliches Element, wie beispielsweise ein Fensterflügel oder ein Türblatt, und das zweite Element ein Rahmen ist. Dies bedeutet dann folglich, dass sich das Verriegelungselement aus dem Fensterflügel bzw. Türblatt in die Verriegelungsaufnahme auf Seiten des Rahmens beim Bewegen von der Freigabeposition in die Verriegelungsposition bewegt.

In beiden Varianten kann das Führungselement entweder auf Seiten des ersten oder auf Seiten des zweiten Elements vorgesehen sein. Sind Verriegelungselement und Führungselement in dem gleichen Element vorgesehen, so stehen diese vorzugsweise immer in Wirkverbindung. Sind sie auf das erste und das zweite Element verteilt, so kommen sie durch Schließen der Einrichtung (also bspw. durch Schließen des Fensters oder der Tür) in Wirkverbindung, wobei das Führungselement vorzugsweise in das Verriegelungselement eingreift, wie im Weiteren noch näher beschrieben wird. Es ist somit möglich, jede Art von Fenstern bzw. Türen oder vergleichbaren Einrichtungen auf einfache Weise mit der neuartigen Verriegelungsvorrichtung zu versehen.

Das Verriegelungselement kann sich in Längsrichtung, der das Verriegelungselement aufweisenden Seite des ersten Elements, wenigstens über einen Teil, vorzugsweise über die gesamte Seite erstrecken. Vorzugsweise ist das Verriegelungselement als Verriegelungsleiste ausgebildet.

Dies hat den Vorteil, dass das Verriegelungselement in Verriegelungsposition eine Verriegelung über einen größeren Bereich oder gar die jeweilige gesamte Seite der Einrichtung bewirkt. Auf diese Weise kann eine sehr starke Verriegelung an der entsprechenden Seite erreicht werden, die schwierig aufzubrechen ist. Durch die Ausbildung des Verriegelungselements als Verriegelungsleiste kann erreicht werden, dass sich eine Leiste in die Verriegelungsaufnahme bewegt. Die Verriegelungsaufnahme ist relativ einfach so zu fertigen, dass sie eine Leiste im Wesentlichen genau aufnimmt; also beispielsweise als Nut. Durch eine vorzugsweise einteilige Verriegelungsleiste, die im Wesentlichen genau in die Verriegelungsaufnahme passt, kann eine mechanisch sehr stabile Verriegelung zwischen dem ersten Element und dem zweiten Element erreicht werden.

Es ist von Vorteil, wenn wenigstens eine oder mehrere oder alle dem zweiten Element gegenüberliegenden Seiten des ersten Elements eine oder mehrere Verriegelungselemente aufweisen. In einer besonders vorteilhaften Ausführung ist/sind vorzugsweise das/die Verriegelungselement(e) wenigstens an einer Seite der Einrichtung vorgesehen, die einem das erste und das zweite Elemente schwenkbar verbindendem Verschwenkelement, insbesondere z. B. Scharniere, Drehscharniere oder Kippscharniere des Fensters oder der Türe, gegenüberliegt. In den vorgenannten Fällen kann vorzugsweise eine Relativbewegung der beiden Elemente der Einrichtung in der Verriegelungsposition eines oder entsprechend mehrerer Verriegelungselemente im Wesentlichen oder gänzlich unterbunden werden.
Durch eine Steigerung der Anzahl von Verriegelungselementen, die sich vorzugsweise an unterschiedlichen Stellen der Öffnung der Einrichtung befinden, kann eine bessere Verriegelung und somit ein verbesserter Schutz gegen mutwillige Zerstörung der Einrichtung erreicht werden. Vorteilhaft ist insbesondere, wenn sich die einzelnen Verriegelungselemente gleichmäßig über den kompletten Umfang bzw. Umlauf der Öffnung vorzugsweise in gleichmäßigen Abständen verteilt befinden. Auf diese Weise kann eine optimale mechanische Verriegelung der Einrichtung erreicht werden. Insbesondere, wenn Verriegelungselemente wenigstens an einer Seite der Einrichtung vorgesehen sind, die gegenüber des Verschwenkelements liegen, kann eine mechanisch sehr stabile Verriegelung erreicht werden, die durch das Zusammenwirken des Verschwenkelements mit der Verriegelung hergestellt wird, im Fall, dass das Verriegelungselement sich in Verriegelungsposition befindet.
Die Verriegelungselemente bilden in der Verriegelungsposition eine umlaufende und geschlossene Verriegelung. Gemäß dieser Ausführungsform ist vorzugsweise eine umlaufende Verriegelungsaufnahme in dem zweiten Element vorgesehen, in die Verriegelungselemente in der Verriegelungsposition eingreifen und dabei eine ringsherum geschlossene Verriegelung bilden.

Die umlaufend vorgesehene Verriegelung stellt gegenüber der bekannten punktuellen Verriegelung eine äußerst massive und sichere Fensterverschlussmethode dar, da die umlaufende Verriegelung keine Schwachstelle für einen Hebel aufweist. Auch kann durch eine geschlossen-umlaufende Verriegelung eine erhöhte Dichtigkeit zwischen dem durch die Öffnung verbundenem Inneren und Äußeren der Einrichtung erreicht werden, insbesondere bezüglich Schall, Feuchtigkeit, Flüssigkeiten und Gasen wie beispielsweise Luft und Wasser. Hierzu kann ferner eine entsprechende Dichtung vorgesehen sein, wie im Weiteren noch näher beschrieben.
Aneinanderstoßende Stirnseiten benachbarter Verriegelungselemente sind derart miteinander korrespondierend ausgebildet, dass sie in der Verriegelungsposition in flächigem Kontakt aneinander anliegen. Wenigstens eine Stirnseite benachbarter Verriegelungselemente weist ein Dichtelement auf.
Durch die aneinanderstoßenden Stirnseiten benachbarter Verriegelungselemente kann erreicht werden, dass eine äußerst stabile umlaufende Verriegelung und damit eine stabile Befestigung zwischen dem ersten und dem zweiten Element bilden, da über die einzelnen Seiten über den ganzen Umlauf der Öffnung eine geschlossene Verbindung zwischen dem ersten und dem zweiten Element sichergestellt wird. Auch wird durch dieses Merkmal der volle Umlauf besser abgedichtet, insbesondere bezüglich Schall, Feuchtigkeit, Flüssigkeiten und Gasen wie beispielsweise Luft und Wasser. Insbesondere wenn wenigstens eine Stirnseite benachbarter Verriegelungselemente vorzugsweise ein Dichtelement aufweist, kann die Dichtigkeit der Fenster signifikant erhöht werden, da auf diese Weise auch ein Spalt zwischen den Verriegelungselementen abgedichtet wird. Zudem kann ein Spalt bzw. Spiel zwischen benachbarten Verriegelungselementen einfach ausgeglichen werden.
Vorzugsweise ist eine Dichtung derart an dem der Verriegelungsaufnahme zugewandten Ende des Verriegelungselements und/oder der dem Verriegelungselement zugewandten Seite der Verriegelungsaufnahme vorgesehen, dass die Dichtung in der Verriegelungsposition zwischen dem Verriegelungselement und der Verriegelungsaufnahme positioniert, vorzugsweise dichtend angeordnet ist, und besonders vorzugsweise eine bezüglich der Verriegelung umlaufende Dichtung bildet.
Auf diese Weise kann erreicht werden, dass eine zusätzliche Dichtigkeit zwischen dem ersten Element und dem zweiten Elementen erreicht wird, da der Zwischenraum zwischen dem Verriegelungselement und der Verriegelungsaufnahme durch die Dichtung in dem entsprechenden Zwischenraum deutlich besser abgedichtet wird; nicht zuletzt wenn sie vorzugsweise umlaufend vorgesehen ist und somit eine völlig umlaufende und vorzugsweise hermetische Dichtigkeit zwischen dem Inneren und dem Äußeren der Einrichtung bewirkt; insbesondere bezüglich Schall, Feuchtigkeit, Flüssigkeiten und Gasen wie beispielsweise Luft und Wasser. In verschiedenen Ausführungsformen kann die Dichtung fest mit dem Verriegelungselement und/oder der Verriegelungsaufnahme verbunden sein, so dass eine Abdichtung durch entsprechende Bewegung des Verriegelungselements automatisch bereitgestellt wird. Ist die Verriegelung umlaufend ausgeführt, so sollte vorzugsweise auch der komplette Umlauf der Öffnung abgedichtet sein, d.h. dass in jedem Abschnitt des Umlaufs eine erfindungsgemäße Dichtung angeordnet ist, so dass in der Verriegelungsposition der Verriegelungselemente bzw. im verriegelten Zustand der Vorrichtung die Dichtungen der einzelnen Abschnitte zusammenwirken, so dass eine umlaufende Abdichtung sichergestellt ist. Eine umlaufende Dichtung kann somit auch die typische Flügelfalzdichtung ersetzen und verspricht maximale Dichtigkeitswerte. Des Weiteren ist dann auch die Bedienung zur Verriegelung des Fensters vereinfacht, da bei Wegfall der Flügelfalzdichtung der typische Anpressdruck derselben weitgehend entfällt, der eine Kompression der Dichtung um ca. 2mm vorsieht.

Vorzugsweise wirkt das Führungselement zum Bewegen des Verriegelungselements wenigstens in der verschlossenen Position der Einrichtung (sind Verriegelungselement und Führungselement in demselben Element der Einrichtung vorgesehen, dann ggf. auch in der geöffneten Position der Einrichtung) mit einem Umwandlungselement des Verriegelungselements zum Umwandeln der Bewegungsrichtung des Führungselements in die Bewegungsrichtung des Verriegelungselements zusammen. Das Umwandlungselement ist vorzugsweise eine Führungsnut, beispielsweise in Form eines Langlochs, des Verriegelungselements, in die das Führungselement eingreifen kann.

Gemäß dieser Ausführungsform wird es auf einfache Weise ermöglicht, die Bewegung des sich längs der Stirnseite des entsprechenden Elements bewegenden Führungselements derart umzuwandeln, dass das Verriegelungselement aus der Verriegelungsaufnahme heraus und von dieser sowie dem zweiten Element beabstandet und vorzugsweise in das erste Element eingefahren wird. Folglich kann die Bewegung des Führungselements auf das Verriegelungselement übertragen werden, unabhängig davon, in welchem der Elemente das Führungselement vorgesehen ist. In einer Ausführungsform ist das Verriegelungselement auf Seiten des Fensterflügels bzw. Türblattes oder dergleichen vorgesehen. In diesem Fall muss die Umwandlung derart geschehen, dass das Verriegelungselement sich beim Bewegen in die Verriegelungsposition in Richtung des Rahmens und in die Verriegelungsaufnahme hinein bewegt. In einer alternativen Ausführungsform ist das Verriegelungselement auf Seiten des Rahmens vorgesehen. In diesem Fall muss die Umwandlung derart geschehen, dass das Verriegelungselement sich beim Bewegen in die Verriegelungsposition in Richtung des Fensterflügels bzw. Türblattes oder dergleichen und in die Verriegelungsaufnahme hinein bewegt. Auf diese Weise kann erreicht werden, dass in der Verriegelungsposition das Verriegelungselement zum reversiblen Verriegeln der Öffnung in verriegelter Position eine Verbindung zwischen dem ersten und dem zweiten Element sicherstellt, so dass das erste und das zweite Element nicht relativ zueinander bewegbar sind, während in einer Freigabeposition das Verriegelungselement vorzugsweise ausreichend zurückgezogen wird, so dass es optisch in den Hintergrund tritt oder gar verschwindet. Da nur eine vorzugsweise als Nut ausgebildete Verriegelungsaufnahme vorgesehen ist, kann eine Verletzungsgefahr minimiert werden.

In einer vorteilhaften Weiterbildung ist das Führungselement an seinem Ende, welches von dem Element (erstes oder zweites Element), von dem es vorsteht, abgewandt ist, derart abgewinkelt, dass es wenigstens in der verschlossenen Position der Einrichtung seitlich in das Umwandlungselement, vorzugsweise in die Führungsnut des Verriegelungselements, eingreift.

Durch die Abwinklung des Führungselements an dem von dem ihn aufweisenden Element abgewandten Ende kann ein einfacher Eingriff in die Führungsnut des Verriegelungselements erreicht werden, auch wenn das Verriegelungselement und das Führungselement an den beiden unterschiedlichen Elementen der Einrichtung vorgesehen sind. Das abgewinkelte Führungselement kann vorzugsweise als Bolzen und/oder Zapfen und/oder Haken oder dergleichen ausgebildet sein.

Vorzugsweise weist das Verriegelungselement ein erstes Führungsmittel auf, welches zur Bewegung des Verriegelungselements mit einem mit dem ersten Führungsmittel korrespondierenden zweiten Führungsmittel des ersten Elements zusammenwirkt. Vorzugsweise können die Führungsmittel als Führungsschienenelemente ausgebildet sein.

Auf diese Weise kann die durch das Führungselement über das Umwandlungselement (Führungsnut) auf das Verriegelungselement übertragene Bewegung in einfacher und sicherer Weise in eine Bewegung des Verriegelungselements mit einer Bewegungskomponente orthogonal zu der Bewegungsrichtung des Führungselements oder zu der das Führungselement aufweisenden Stirnseite umgewandelt werden.

Vorzugsweise kann sich wenigstens eines des Umwandlungselements, wie bspw. die Führungsnut, und der Führungsmittel quer zu der Bewegungsrichtung des Führungselementes erstrecken, um die Bewegung des Führungselementes in die Bewegung des Verriegelungselementes umzusetzen. Das jeweils andere von dem Umwandlungselement und den Führungsmitteln erstreckt sich dann ebenfalls quer oder senkrecht (orthogonal) zu der Bewegungsrichtung des Führungselementes. Das Umwandlungselement und das erste Führungsmittel erstrecken sich ferner entlang der Oberfläche des Verriegelungselements. Je nach der Erstreckungsrichtung der beiden Elemente (Umwandlungselement; Führungsmittel) zueinander kann die Übersetzung der Bewegungsgeschwindigkeit von dem Führungselement auf das Verriegelungselement variiert werden.

Das sich quer zur Bewegungsrichtung des Führungselementes erstreckende Umwandlungselement bzw. Führungsmittel kann mit einer sich in Bewegungsrichtung des Führungselements erstreckenden Achse einen Winkel α einschließen, der wenigstens über einen Teil des Umwandlungselements bzw. Führungsmittels vorzugsweise zwischen 20° und 70°, besonders vorzugsweise zwischen 30° und 60°, mehr vorzugsweise zwischen 40° und 50°, ganz besonders vorzugsweise 45° aufweist. Insbesondere sollte der Winkel α eine gewisse Steilheit aufweisen, da das Verriegelungselement proportional zu sin(α) vom ersten in das zweite Element verfährt. Andererseits muss bei einem sehr steilen Winkel α eine relativ große Kraft aufgebracht werden, um das Führungselement und damit das Verriegelungselement zu bewegen. Dies kann für den Benutzer unkomfortabel sein. Besonders vorteilhaft ist, wenn der Winkel α = 45° beträgt. Bei diesem Winkel kann zusätzlich der Effekt erzielt werden, dass die Verriegelungselemente zur Erfüllung eines voll-umlaufenden Abschlusses, also einer geschlossenen umlaufenden Verriegelung (und Dichtung) symmetrisch ausgebildet werden können.

In einer weiteren Ausführungsform kann der Winkel α sich entlang des Umwandlungselements bzw. des ersten Führungsmittels ändern, besonders vorzugsweise zu dem der Verriegelungsaufnahme abgewandten Ende kleiner bzw. flacher werden. Durch entsprechende Ausgestaltung des Winkels α kann es alternativ oder zusätzlich auch ermöglicht werden, dass bspw. mehrere Verriegelungselemente unabhängig voneinander bewegt werden. So kann es bspw. erreicht werden, dass während einer ersten Bewegungsphase nur ein Verriegelungselement bzw. die Verriegelungselemente auf einer Seite der Einrichtung in die Verriegelungsposition bewegt wird/werden, um somit ein relatives Kippen zwischen den beiden Elementen der Einrichtung zu ermöglichen. In einer weiteren Bewegungsphase, die sich an die erste Bewegungsphase anschließt, können andere (bspw. alle) Verriegelungselemente in die Verriegelungsposition bewegt werden, um eine komplette Verrieglung der Einrichtung über all seine Seiten zu bewirken. Indem der Winkel α zu dem der Verriegelungsaufnahme abgewandten Ende kleiner bzw. flacher wird, ist der Winkel α so ausgebildet, dass einerseits eine ausreichende Steilheit vorhanden ist, um das Verriegelungselement schnell in die Verriegelungsposition zu bewegen, und andererseits das Verriegelungselement in der Verriegelungsposition möglichst stabil zu halten, da eine Bewegung des Führungselements in der Nähe der Verriegelungsposition nur eine geringe Änderung der Position des Verriegelungselements bewirkt.

In einer vorteilhaften Weiterbildung kann das Verriegelungselement mehrteilig ausgebildet sein, wobei wenigstens zwei der Verriegelungselementteile dann vorzugsweise derart ausgebildet sind, dass sie sich zwischen der Verriegelungsposition und der Freigabeposition gegenläufig bzw. spiegelsymmetrisch zueinander bewegen. Besonders vorzugsweise ist das Verriegelungselement teleskopartig ausgebildet, um das Verriegelungselement in seiner Länge wahlweise an die das Verriegelungselement aufweisende Seite des ersten Elementes in der Freigabeposition und der der Verriegelungsaufnahme in dem zweiten Element in der Verriegelungsposition anzupassen. Vorzugsweise weist wenigstens ein Teil des mehrteiligen bzw. teleskopartigen Verriegelungselements das Umwandlungselement und wenigstens ein anderer Teil das erste Führungsmittel auf.

Die wahlweise teleskopartige Ausbildung eines oder mehrerer Verriegelungselemente hat den Vorteil, dass insbesondere dann, wenn das Verriegelungselement Fensterflügel- oder Türblatt-seitig vorgesehen ist, die benötige Länge des Verriegelungselements in der Verriegelungsposition - also auf Seiten des Rahmens - stets an die benötige Länge (bspw. der Verriegelungsaufnahme) angepasst ist. Hierdurch kann die Verriegelung und ggf. auch die Abdichtung optimiert werden. Die hierzu notwendige gegenläufige bzw. spiegelsymmetrische Bewegung der sich auf einer Seite der Einrichtung befindenden Verriegelungselemente kann beispielsweise entweder durch entsprechende Ausgestaltung des/der Umwandlungselements bzw. Führungsmittel (bspw. spiegelsymmetrische Ausgestaltung derselben in der Verriegelungsvorrichtung) und/oder durch gegenläufige Bewegung der auf der entsprechenden Seite der Einrichtung den jeweiligen Verriegelungselementen zugeordneten Führungselemente bereitgestellt werden.

Alternativ können, zum Ausfüllen von Lücken einer in der Verriegelungsposition umlaufenden Verriegelung, stirnseitig an den Verriegelungselementen auch Dichtelemente vorgesehen sein und vorzugsweise vorstehen.

Alternativ zu der teleskopartigen Ausgestaltung können gegenläufig bzw. spiegelsymmetrisch vorgesehene Verriegelungselemente bzw. die korrespondierenden Teile des mehrteiligen Verriegelungselements auf einer Seite der Einrichtung auch mittels eines elastischen Elementes verbunden sein, welches beim Beabstanden der Verriegelungselemente den entstehenden Spalt zwischen den Verriegelungselementen durch Dehnung überbrückt. Das elastische Element kann hierzu beispielsweise zwischen den sich gegenüberliegenden seitlichen Stirnseiten der entsprechenden Verriegelungselemente vorgesehen und vorzugsweise mit diesen verbunden sein und/oder durch die vorgenannte Dichtung an dem der Verriegelungsaufnahme zugewandten Ende (vorzugsweise Stirnseite) des Verriegelungselements bereitgestellt werden. Insbesondere im letztgenannten Fall kann eine durchgehende Dichtung auf der entsprechenden Seite der Einrichtung erzielt werden.

In dem ersten Element kann eine Verriegelungselementaufnahme vorgesehen sein, in der das Verriegelungselement beweglich angeordnet ist. Die Verriegelungselementaufnahme weist vorzugsweise das zweite Führungsmittel auf. Vorzugsweise bilden das Verriegelungselement sowie die Verriegelungselementaufnahme eine (längliche) Verriegelungsvorrichtung. Die Verriegelungselementaufnahme kann separat vorgesehen oder integraler Bestandteil der Einrichtung (also des ersten Elements) sein.

Das Führungselement kann mechanisch und/oder elektrisch antreibbar sein, vorzugsweise durch Betätigen eines Hebels und/oder eines Antriebsmotors.

Der Hebel (bspw. ein Fensterhebel oder Türgriff) kann auf einfach mechanische Weise eine Öffnung der Verriegelung erlauben, die sehr ausfallssicher ist. Mit Hilfe einer elektrischen Betätigung des Führungselements kann die Verriegelung leicht automatisiert werden, beispielsweise durch einen Anschluss an ein Steuernetzwerk wie z.B. ein EIB (European Installation Bus), CAN (Controller Area Network), oder Ethernet. Durch eine eventuell alternative manuelle Betätigung des Führungselements kann auch bei einem Ausfall, z. B. Stromausfall, die Verriegelung betätigt und die Einrichtung somit geöffnet und geschlossen (verriegelt) werden.

Wie bereits erwähnt, kann die Einrichtung eine Tür sein, wobei dann das erste und das zweite Element einen Türrahmen und ein Türblatt umfassen. Alternativ kann die Einrichtung auch ein Fenster sein, wobei das erste und das zweite Element einen Fensterrahmen und einen Fensterflügel umfassen. Darüber hinaus kann die Einrichtung auch eine andere eingangs bereits genannte Vorrichtung oder eine andere Einrichtung zum Verschließen einer Öffnung sein.

Gemäß einem zweiten Aspekt betrifft die Erfindung eine insbesondere längliche Verriegelungsvorrichtung zum Verriegeln eines Fensters oder einer Türe, aufweisend ein Verriegelungselement sowie eine Verriegelungselementaufnahme zur beweglichen Aufnahme des Verriegelungselements, wobei das Verriegelungselement eine Führungsnut aufweist, in die ein sich entlang der Längsachse der Verriegelungsvorrichtung bewegendes Führungselement des Fensters oder der Tür eingreifen kann, um das Verriegelungselement und die Verriegelungselementaufnahme relativ zueinander zu bewegen, wobei das Verriegelungselement ein erstes Führungsmittel und die Verriegelungselementaufnahme ein zweites Führungsmittel aufweisen, die zur Bewegung des Verriegelungselements relativ zur Verriegelungselementaufnahme miteinander korrespondierend zusammenwirkt, und wobei sich wenigstens eines der Führungsnut und Führungsmittel quer und das jeweils andere quer oder senkrecht zu der Längsachse der Verriegelungsvorrichtung erstreckt. Es versteht sich, dass sich die Führungsnut bzw. Führungsmittel im Wesentlichen in der Ebene des Verriegelungselements bzw. der Verriegelungselementaufnahme erstrecken.

Das Verriegelungselement ist bezüglich seiner Längsachse vorzugsweise mehrteilig ausgebildet, wobei wenigstens zwei der Verriegelungselementteile vorzugsweise derart ausgebildet sind, dass sie sich zwischen der Verriegelungsposition und der Freigabeposition gegenläufig bzw. spiegelsymmetrisch zueinander bewegen. Die Teile des Verriegelungselements können vorzugsweise teleskopartig miteinander verbunden sein, wobei vorzugsweise wenigstens ein Teil des mehrteiligen Verriegelungselements die Führungsnut und wenigstens ein anderer Teil des mehrteiligen Verriegelungselements das erste Führungsmittel aufweist. Die korrespondierenden Teile des mehrteiligen Verriegelungselements sind besonders vorzugsweise mittels eines elastischen Elementes verbunden, welches beim Beabstanden der Verriegelungselemente den entstehenden Spalt zwischen den Verriegelungselementen durch Dehnung überbrückt, wobei das elastische Element vorzugsweise eine an dem der Verriegelungsaufnahme zugewandten Ende des Verriegelungselements vorgesehene Dichtung ist. Besonders vorzugsweise bildet die Verriegelungselementaufnahme einen Teil des Fensters oder der Türe oder allgemein der Einrichtung, in der sie vorgesehen ist.

Mit dieser Verriegelungseinrichtung wird eine neuartige Vorrichtung insbesondere für den Einsatz in Fenstern oder Türen bereitgestellt, die eine einfache und sichere Verriegelung bildet.

Gemäß einem dritten Aspekt betrifft die Erfindung ferner ein Verfahren zum wahlwesen Verschließen einer Öffnung, welches die Merkmale der erfindungsgemäßen Einrichtung bzw. Verriegelungsvorrichtung entsprechend aufweist.
Fig. 1a zeigt eine Draufsicht auf ein erfindungsgemäßes Fenster.
Fig. 1b zeigt die Draufsicht auf ein erfindungsgemäßes Fenster mit einem vergrößerten Querschnitt im Bereich der erfindungsgemäßen Verriegelungsmechanismus.
Fig. 2a zeigt eine Querschnittsdarstellung des Verriegelungsmechanismus gemäß einer ersten Ausführungsform in unverriegelter, also freigegebener Position.
Fig. 2b zeigt den Verriegelungsmechanismus nach Fig. 2a in verriegelter Position.
Fig. 3a zeigt eine Querschnittsdarstellung des Verriegelungsmechanismus gemäß einer zweiten Ausführungsform in verriegelter Position.
Fig. 3b zeigt den Verriegelungsmechanismus nach Fig. 3a in unverriegelter, also freigegebener Position.
Fig. 4a und 4b zeigen schematische Darstellungen des Funktionsprinzips der erfindungsgemäßen Verriegelung.
Fig. 5 zeigt eine Verriegelungsvorrichtung gemäß der vorliegenden Erfindung in auseinandermontiertem Zustand (Explosionsdarstellung).
Fig. 6 zeigt die Verriegelungsvorrichtung gemäß Fig. 5 in zusammengesetztem Zustand.
Fig. 7 zeigt eine Detailansicht der Verriegelungsvorrichtung nach Fig. 6.

In Fig. 1 bis 3 wird eine erfindungsgemäße Vorrichtung bzw. Einrichtung 1 zum Verschließen einer Öffnung 13, wie beispielsweise hier dargestellt ein Fenster, gezeigt. Alternativ kann die Einrichtung 1 auch eine Tür oder eine vergleichbare Einrichtung 1 zum Verschließen einer Öffnung 13 sein. Die erfindungsgemäße Einrichtung 1 kann allgemein als Fenster (Drehfenster; Drehkippfenster, etc.), Tür (Fenstertür, Haustür, etc.), Türprofil aller Art, Bauelementprofil oder Ähnliches oder auch als Bürocontainer mit Schubladen oder Türen, Briefkasten, Schrank oder Ähnliches ausgebildet sein.

Die Vorrichtung 1 besteht aus einem ersten Element 2, 3 und einem zweiten Element 3, 2, die relativ zueinander bewegbar sind. Das erste Element 2, 3 kann beispielsweise ein Rahmen 2 und das zweite Element 3, 2 ein bewegliches Element 3, wie beispielsweise ein Fensterflügel oder ein Türblatt, sein (vgl. Fig. 2). Alternativ kann das erste Element 2, 3 auch das bewegliche Element 3, wie beispielsweise ein Fensterflügel oder ein Türblatt, und das zweite Element 3, 2 ein Rahmen 2 sein (vgl. Fig. 3). Die relative Bewegung der zwei Elemente 2, 3 zueinander kann ein Herausdrehen und/oder Kippen bspw. eines Drehkippfensters sein. Beispielsweise kommt auch in Betracht, dass die Einrichtung als Schiebetür ausgebildet ist und entlang einer Führung, beispielsweise einem Rahmen 3, bewegt wird. Die Erfindung ist jedoch nicht auf eine bestimmte Relativbewegung der beiden Elemente 2, 3 der Einrichtung 1 beschränkt.

Das erste Element 2, 3 der Einrichtung 1 weist erfindungsgemäß ein Verriegelungselement 5 auf. Das Verriegelungselement 5 dient zum reversiblen Verriegeln des ersten Elements 2, 3 mit dem zweiten Element 3, 2 vorzugsweise wenigstens an der das Verriegelungselement 5 aufweisenden Seite der Einrichtung 1. Es ist hierfür zwischen einer Verriegelungsposition und einer Freigabeposition hin und her bewegbar angeordnet. Das Verriegelungselement 5 ist vorzugsweise als Leiste bzw. Dichtleiste ausgebildet und weist besonders vorzugsweise eine längliche Form auf. Das zweite Element 3, 2 weist eine Verriegelungsaufnahme 3b, 2b auf, in die das Verriegelungselement 5 zum Verriegeln der Einrichtung 1, also der beiden Elemente 2, 3, wahlweise eingefahren werden kann. Die Verriegelungsaufnahme 3b, 2b ist vorzugsweise als Nut ausgebildet und besonders vorzugsweise in dem zweiten Element 3, 2 integral ausgebildet.

Die Bewegung des Verriegelungselements 5 wird mittels eines Führungselements 3a induziert. Wenigstens eines des ersten und zweiten Elements 2, 3 weist wenigstens eines der vorgenannten Führungselemente 3a auf. Das Führungselement 3a steht von der Stirnseite 12 des ihn aufweisenden Elements 2, 3 vor und ist längs zu dieser Stirnseite 12 bewegbar angeordnet. Beispielsweise kann das Führungselement 3a mechanisch (bspw. mittels eines Hebels bzw. Handgriffes der Tür oder des Fensters) oder elektrisch (bspw. mittels eins Antriebsmotors) angetrieben sein. Auch eine kombinierte Lösung aus mechanischem und elektrischem Antrieb oder andere Möglichkeiten zur Bewegung des Führungselements 3a sind denkbar.

Das Verriegelungselement 5 kann als Verschluss- bzw. Verriegelungsleiste ausgebildet sein. Ferner kann die Verriegelungsleiste 5 aus unterschiedlichen, vorzugsweise stabilen Feststoffen bestehen. Als Materialien können z.B. Holz, Metalle wie z. B. Aluminium oder Stähle, stabile Kunstoffe, Verbundwerkstoffe oder andere Materialien verwendet werden. Die Abmessungen des Verriegelungselements 5 sind durch die Erfindung nicht beschränkt. Es können sehr kurze Verriegelungselemente 5 mit unterschiedlichen geometrischen Abmessungen verwendet werden. Auch kann über die Dicke des Verriegelungselements 5 die mechanische Stärke gezielt eingestellt werden.

Wie bereits zuvor beschrieben, greift in der Verriegelungsposition (vgl. Fig. 2b und 3a) das Verriegelungselement 5 in eine Verriegelungsaufnahme 2b, 3b auf Seiten des zweiten Elements 2, 3 derart ein, dass die zwei Elemente 2, 3 miteinander verriegelt sind. Eine Verriegelung liegt dann wenigstens an der das Verriegelungselement 5 aufweisenden Seite der Einrichtung 1 vor. So kann bspw. eine auf einer ihrer Seiten mittels des erfindungsgemäßen Verriegelungselements 5 in der Verriegelungsposition befindliche Einrichtung 1 dennoch ermöglichen, dass die beiden Elemente 2, 3 um die verriegelte Seite relativ verschwenkbar sind; bspw. in Form eines Kippfensters. Es ist jedoch auch denkbar, dass jegliche Relativbewegung der beiden Elemente 2, 3 zueinander unterbunden ist, wenn das oder die Verriegelungselement(e) sich in der Verriegelungsposition befinden. In einer Freigabeposition (vgl. Fig. 2a und 3b) ist das Verriegelungselement 5 von der Verriegelungsaufnahme 2b, 3b und dem zweiten Element 2, 3 beabstandet; vorzugsweise derart, dass die zwei Elemente 2, 3 vorzugsweise wenigstens an der das Verriegelungselement 5 aufweisenden Seite der Einrichtung 1 oder auch gänzlich relativ zueinander bewegbar sind. So kann bspw. eine mit mehreren Verriegelungselementen 5 versehene Einrichtung 1 ein Verschwenken (bspw. Kippen) der beiden Elemente 2, 3 ermöglichen, wenn ein Verriegelungselement 5 an einer Seite der Einrichtung 1 in der Verriegelungsposition und an den anderen Seiten in der Freigabeposition ist. Das in der Verriegelungsposition befindliche Verriegelungselement 5 kann dann bspw. als Schwenkpunkt für eine relative Kippbewegung der beiden Elemente 2, 3 zueinander dienen, da es diese Seite der Einrichtung 1 verriegelt, während die anderen Seiten entsprechend freigegeben sind.

Um die Bewegung des Verriegelungselements 5 zwischen der Freigabeposition und der Verriegelungsposition mittels des Führungselements 3a zu ermöglichen, muss die Bewegung des Führungselements 3a entlang der Stirnseite 12 bzw. einer Seite der Einrichtung 1 in eine Bewegung umgewandelt werden, die einerseits ein Einfahren des Verriegelungselements 5 in die Verriegelungsaufnahme 2b, 3b und andererseits ein Beabstanden desselben von der Verriegelungsaufnahme 2b, 3b sowie dem zweiten Element 2, 3 ermöglicht. Hierzu ist das Verriegelungselement 5 mittels des Führungselements 3a zwischen der Freigabeposition und der Verriegelungsposition wenigstens mit einer Bewegungskomponente orthogonal zu der Bewegungsrichtung des Führungselements 3a (also in der Zeichenebene der begleitenden Figuren 1-3) bewegbar.

Erfindungsgemäß wird die Bewegung des Verriegelungselements 5 also aufgegliedert in eine Komponente in der oder parallel zu der Bewegungsrichtung des Führungselements 3a und in eine Komponente, welche orthogonal hierzu steht. Vorzugsweise ist wenigstens die "orthogonale" Bewegungskomponente in oder parallel zu der die Einrichtung 1 (bspw. Fenster- oder Türebene) bzw. das erste Element 2, 3 aufspannenden Ebene. Diese Ebene wird definiert als die Ebene, die beispielsweise durch den Rahmen bzw. den Fensterflügel eines Fensters oder dergleichen aufgespannt ist. Es sind aber auch Bewegungen in Ebenen möglich, die unter einem Winkel auf der Fensterebene stehen.

Wie man bei dem Ausführungsbeispiel in Fig. 1 sieht, ist die Verriegelung vorzugsweise umlaufend möglich, indem an jeder Seite der Einrichtung 1 Verriegelungselemente 5 derart vorgesehen sind, dass diese in der Verriegelungsposition umlaufend geschlossen die Verriegelung bilden. Hierzu ist für jedes Verriegelungselement 5 wenigstens ein Führungselement 3a vorgesehen, um die Bewegung des Führungselements 3a entsprechend auf das Verriegelungselement 5 zu übertragen. Statt den gemäß dem Stand der Technik üblichen Fensterbeschlags (drehkipp)bolzen, die in einzelne kleine Schließbleche rahmenseitig einlaufen, kommt die erfindungsgemäße Mechanik bzw. die neue Leiste 5 ohne Schließbleche aus und läuft vorzugsweise umlaufend geschlossen, vorzugsweise auf allen vier Seiten der Einrichtung 1 bzw. des Fensters, d.h. in der Regel, unten, oben, links und rechts, in eine Verriegelungsaufnahme 2b, 3b ein, die vorzugsweise als (umlaufende) Nut ausgebildet ist. Da die Verriegelungselemente 5 in der Verriegelungsposition bevorzugt in die eine oder mehreren Nuten 2b, 3b eingreifen, kann eine äußerst massive und sichere Verschlussmethode für die Einrichtung 1 erreicht werden.

Alternativ zu einer voll umlaufenden Verriegelung können die Verriegelungselemente 5 bzw. die Verriegelungsleisten sich in Längsrichtung der das Verriegelungselement 5 aufweisenden Seite des ersten Elements 2, 3 wenigstens über einen Teil, vorzugsweise aber über die gesamte Seite erstrecken. Die Anzahl, Länge und genaue Position der einzelnen Verriegelungselemente 5 kann angepasst werden, je nachdem, welche Gewichts- und Sicherheitserfordernisse an die Einrichtung 1 gestellt werden. Je größer (länger) die Fläche an einer Seite ist, die verriegelt werden soll, und je mehr Seiten eine Verriegelungsmechanik gemäß der vorliegenden Erfindung aufweisen, desto sicherer ist die Verriegelung.

Die Einrichtung 1 kann in der Regel an wenigstens einer, mehreren oder allen dem zweiten Element 3, 2 gegenüberliegenden Seiten des ersten Elements 2, 3 eine oder mehrere Verriegelungselemente 5 aufweisen. Vorzugsweise sind die Verriegelungselemente 5 wenigstens an einer Seite der Einrichtung 1 vorgesehen, die einem das erste und das zweite Element 2, 3 schwenkbar verbindendem Verschwenkelemente 9, wie z. B. ein Scharnier 9, gegenüberliegt. Insbesondere bei Dreh- und/oder Kippscharnieren 9 kann so in Kombination mit einem Verriegelungselement 5, welches auf der gegenüberliegenden Seite des und/oder der Scharniere 9 an der Vorrichtung 1, vorzugsweise Fenster oder Türe, angeordnet ist, eine äußerst stabile Verbindung erreicht werden.

Fig. 1b zeigt die Einrichtung 1 gemäß Fig. 1a, in der ferner ein Querschnitt einer die erfindungsgemäße Verriegelungsvorrichtung aufweisenden Seite um 90° gedreht vergrößert gezeigt ist (siehe Fig. 1b unten). Fig. 2a zeigt diesen Ausschnitt vergrößert in der entriegelten Freigabeposition, während Fig. 2b denselben Ausschnitt in der verriegelten Verriegelungsposition zeigt. Das Verriegelungselement 5 wird von dem Führungselement 3a bewegt. In der dargestellten ersten Ausführungsform der Fig. 1 und 2 befinden sich das Verriegelungselement 5 im Rahmen 2 und das Führungselement 3a im Flügel 3. In der zweiten Ausführungsform gemäß Fig. 3 befinden sich sowohl das Verriegelungselement 5 als auch das Führungselement 3a im Flügel 3. Das Verriegelungselement 5 befindet sich in Fig. 1b, 2a und 3b in der Freigabeposition, da das Verriegelungselement 5 nicht in die Verriegelungsaufnahme 3b, 2b des zweiten Elements, in diesem Beispiel der Flügel 3 (Fig. 1 und 2) bzw. der Rahmen 2 (Fig. 3), eingreift. Allerdings kann in der dargestellten Position, in der das Führungselement 3a in das Verriegelungselement 5 eingreift, das Verriegelungselement 5 in die Verriegelungsposition bewegt werden. Hierzu ist das Führungselement 3a in Richtung senkrecht zur Zeichenebene bewegbar, um die Bewegung senkrecht zur Zeichenebene in eine Bewegung mit einer Bewegungskomponente in der Zeichenebene umzuwandeln. Dies wird im Weiteren noch näher beschrieben.

Auf dem Verriegelungselement 5 gemäß der gezeigten Ausführungsform in Fig. 1b, 2a, 2b, 3a und 3b befindet sich eine Dichtung 8. Diese ist in einer Art und Weise vorgesehen, dass sie in der Verriegelungsposition in die Verriegelungsaufnahme 3b, 2b, welche gemäß dem Ausführungsbeispiel der Fig. 1 und 2 als Nut in dem zweiten Element (Flügel) 3 und gemäß dem Ausführungsbeispiel der Fig. 3 als Nut in dem zweiten Element (Rahmen) 2 ausgebildet ist, eingreifen kann. Somit kann diese Dichtung 8, insbesondere wenn sie als umlaufende Dichtung eines umlaufenden Verriegelungssystems ausgebildet ist, die aus dem Stand der Technik übliche Flügelfalzdichtung ersetzen. Alternativ oder zusätzlich kann die Dichtung 8 auch in der Verriegelungsaufnahme 2b, 3b vorgesehen sein. Die Dichtung 8 ist also vorzugsweise an dem der Verriegelungsaufnahme 2b, 3b zugewandten Ende des Verriegelungselements 5 und/oder der dem Verriegelungselement 5 zugewandten Seite der Verriegelungsaufnahme 2b, 3b derart vorgesehen, dass die Dichtung 8 in der Verriegelungsposition zwischen dem Verriegelungselement 5 und der Verriegelungsaufnahme 2b, 3b positioniert ist, vorzugsweise dichtend angeordnet ist. Eine Dichtwirkung wird somit vorzugsweise automatisch durch das Einfahren des Verriegelungselements 5 in die Verriegelungsaufnahme 2b, 3b bereitgestellt. Bei gleichzeitigem Entfall einer entsprechend herkömmlichen Flügelfalzdichtung kann zudem der Komfort beim Schließen der Einrichtung 1 verbessert werden, da der typische Anpressdruck einer solchen Flügelfalzdichtung zum Schließen der Einrichtung entfallen kann, bevor die Einrichtung 1 verriegelt wird. In einer bevorzugten Ausführungsform weist die Einrichtung 1 ausschließlich die Dichtung 8 zwischen dem Verriegelungselement 5 und der Verriegelungsaufnahme 2b, 3b als Dichtmittel zwischen den beiden Elementen 2, 3 der Einrichtung 1 auf; die Erfindung ist hierauf jedoch nicht beschränkt. Eine Dichtung 8 kann insbesondere dann angebracht werden, wenn die Verriegelungselemente 5 eine umlaufende und vorzugsweise geschlossene Verriegelung bilden, um somit eine umlaufende Dichtung 8 bereitzustellen.

In einer Weiterbildung können gemäß einer Ausführungsform aneinanderstoßende Stirnseiten 5b benachbarter Verriegelungselemente 5 (in Fig. 1a und 1b beispielsweise das untere und linke, linke und obere, obere und rechte und/oder rechte und untere Verriegelungselement 5) derart miteinander korrespondierend ausgebildet sein, dass sie in der Verriegelungsposition in flächigem Kontakt aneinander anliegen. Hierzu sind diese aneinanderstoßenden Stirnseiten 5b vorzugsweise abgewinkelt, wie aus den Fig. 1a und 1b ersichtlich ist. Vorzugsweise weisen sie einen Winkel von 45° auf; in diesem Fall sind die Verriegelungselemente 5 symmetrisch ausgebildet. Die Verriegelungselemente 5 können jedoch auch einen anderen Winkel aufweisen. Die aneinanderstoßenden Stirnflächen 5b benachbarter Verriegelungselemente 5 weisen vorzugsweise in einer weiteren Ausführungsform ebenfalls Dichtelemente auf, um die Kontaktstellen zusätzlich abzudichten oder Spalte und Lücken zwischen den einzelnen Verriegelungselementen 5 auszugleichen.

Die Einrichtung 1 kann in üblicher Weise neben der vorgenannten Dichtung 8 auch weitere, besonders vorzugsweise umlaufende Dichtungen 8a aufweisen (vgl. Fig. 2 und 3). Die zusätzlichen Dichtungen 8a befinden sich vorzugsweise an der inneren und/oder äußeren Kante der jeweiligen Elemente 2, 3, so dass sie bei geschlossener Einrichtung die beiden Elemente 2, 3 gegeneinander und somit die Öffnung der Einrichtung 1 weiter abdichten.

Die erfindungsgemäße Dichtmethode der mit dem Verriegelungsmechanismus zusammenwirkenden Dichtung 8 verspricht maximale Dichtigkeitswerte, insbesondere bezüglich Wasser und Luft und anderen Medien/Fluiden. Ferner kann durch die vorgeschlagene Dichtung 8 eine erleichterte Bedienung der Einrichtung 1 erreicht werden, da erfindungsgemäß der Anpressdruck entfällt, welcher gemäß dem Stand der Technik notwendig ist, um beim Schließen der Einrichtung 1 die ansonsten übliche Flügelfalzdichtung um ca. 2 mm zu komprimieren. Die vorgeschlagene Dichtung 8 kann einfach bei Bedienung des Führungselements 3a manuell oder motorisch in dichtende Anlage mit den entsprechenden Bauteilen gebracht werden.

Die Einrichtung 1 bzw. das erste und das zweite Element 2, 3 der Einrichtung 1, welche reversibel miteinander verriegelbar sind, können im Wesentlichen aus Holz, Metallen wie z. B. Aluminium oder Stahl, Kunststoff oder ähnlichen Materialien bzw. Zusammensetzungen dieser Materialien hergestellt sein bzw. diese Materialien, insbesondere Holz, Aluminium, Kunststoff und/oder Stahl enthalten.

Fig. 2a zeigt, wie bereits gesagt, den Querschnitt einer Seite der erfindungsgemäßen Einrichtung 1. Die Einrichtung 1 ist beispielhaft als Fenster dargestellt, wobei die Erfindung hierauf nicht beschränkt ist. Das erste, das Verriegelungselement 5 aufweisende Element, ist gemäß diesem Ausführungsbeispiel ein Rahmen 2, und das zweite, die Verriegelungsaufnahme 2b, 3b aufweisende Element, ist ein Fensterflügel 3. Der Flügel 3 kann, zumindest zum Teil, eine Glasscheibe 11 umschließen. Hierfür können weitere Dichtungen 8a und/oder Silikone verwendet werden, um die Scheibe 11 in den Flügel 3 einzupassen. Das zweite Element, hier der Flügel 3, ist mit dem Führungselement 3a verbunden, welches zum Eingriff in das Verriegelungselement 5 ausgebildet ist. In Fig. 2a befindet sich das Verriegelungselement 5 in geöffneter Stellung (Freigabeposition), da kein Eingriff des Verriegelungselements 5 in die Verriegelungsaufnahme 3b des zweiten Elements, hier des Flügels 3, erfolgt.

In Fig. 2b wird gezeigt, dass das Verriegelungselement 5 in die Verriegelungsaufnahme 3b eingreift, indem es mittels des Führungselements 3a in eben die Verriegelungsposition bewegt wurde. Hierzu bewegt sich das Führungselement 3a entlang der Seite der Einrichtung 1, hier die Unterseite eines vorzugsweise rechteckigen Fensters; also in Richtung senkrecht zur Zeichenebene. Das Verriegelungselement 3a wird in der gezeigten Ausführungsform mittels des Führungselements 3a zwischen der Verriegelungsposition (Fig. 2b) und der Freigabeposition (Fig. 2a) wenigstens mit einer Bewegungskomponente in oder parallel zu der das erste Element aufspannenden Ebene und in jedem Fall mit einer Bewegungskomponente orthogonal zu der das Führungselement 3a aufweisenden Stirnseite 12, vorzugsweise orthogonal oder schräg zu der das Führungselement 3a aufweisenden Seite 12 der Einrichtung 1, bewegt.

Im in Fig. 2a und Fig. 2b gezeigten Ausführungsbeispiel bedeutet dies, dass das Führungselement 3a, welches in dem Flügel 3 beweglich angeordnet ist, aus der Zeichenebene heraus oder in die Zeichenebene hinein bewegt wird. Auf diese Weise wird eine Bewegung in das Verriegelungselement 5, hier die Leiste, induziert.

Um die Bewegung des Führungselements 3a in eine Bewegung des Verriegelungselements 5 derart umzuwandeln, dass sich das Verriegelungselement 5 mit einer Bewegungskomponente orthogonal zu der Bewegungsrichtung des Führungselements 3a, d.h. in dem gezeigten Beispiel der Fig. 2a und 2b in der Zeichenebene, bewegt, weist das Verriegelungselement 5 vorzugsweise ein Umwandlungselement 7 zum Umwandeln der Bewegungsrichtung des Führungselements 3a in die Bewegungsrichtung des Verriegelungselementes 5 auf, das mit dem Führungselement 3a entsprechend zusammenwirkt. Die Bewegung der Verriegelungselemente 5 von der Freigabeposition in die Verriegelungsposition und umgekehrt muss wenigstens in der verschlossenen Position der Einrichtung 1 (bspw. also bei verschlossenem Fenster oder verschlossener Tür) möglich sein. In dem Fall, in dem das Verriegelungselement 5 und das Führungselement 3a in demselben Element (hier in Fig. 2a und 2b der Flügel 3) vorgesehen sind, können diese ständig im Wirkeingriff sein, so dass das Verriegelungselement 5 in jeder relativen Position der Elemente 2, 3 der Einrichtung 1 bewegbar ist. In dem Fall, dass das Verriegelungselement 5 und das Führungselement 3a an unterschiedlichen Elementen 2, 3 der Einrichtung 1 vorgesehen sind, wie beispielsweise in Fig. 3 gezeigt und im Weiteren noch näher beschrieben, ist das Bewegen der Verriegelungselemente 5 durch Bewegen des Führungselements 3a nur möglich, wenn die zwei Elemente 2, 3 (bspw. Fensterrahmen 2 und Fensterflügel 3 bzw. Türrahmen 2 und Türblatt 3) in geschlossener Position aufeinander aufliegen und somit das Verriegelungselement 5 in Wirkverbindung mit dem Führungselement 3a gebracht ist.

Das Umwandlungselement 7 ist vorzugsweise als Führungsnut, beispielsweise in Form eines Langlochs, in dem Verriegelungselement 5 ausgebildet, in die das Führungselement 3a (seitlich) eingreifen kann; wenigstens in der verschlossenen Position der Einrichtung 1. Das Führungselement 3a ist hierzu vorzugsweise als Bolzen, Haken, Zapfen oder dergleichen ausgebildet. In einer vorteilhaften Ausgestaltung des Führungselements 3a ist das Führungselement 3a an seinem Ende, welches von dem ersten oder zweiten Element 2, 3, von dem es vorsteht, abgewandt ist, derart abgewinkelt, dass es wenigstens in der verschlossenen Position der Einrichtung 1 seitlich in das Umwandlungselement 7, vorzugweise in die Führungsnut des Verriegelungselements 5, eingreift, wie dies in den Fig. 2a und 2b angedeutet ist. Die Abwinklung wird so ausgebildet, dass ein reibungsloser mechanischer Eingriff in das Führungselement 3a erfolgt, wenn Verriegelungselement 5 und Führungselement 3a in unterschiedlichen Elementen 2, 3 vorgesehen sind und diese Elemente 2, 3 zum Schließen der Öffnung der Einrichtung 1 in Anlage gebracht werden.

Die Fig. 2a und 2b zeigen Ausführungsformen, in denen das Verriegelungselement 5 in der die Einrichtung 1 aufspannenden Ebene (also von oben nach unten) zwischen der Freigabeposition und der Verriegelungsposition bewegt wird. Dasselbe gilt für die Ausführungsform der Fig. 3a und 3b. Es ist jedoch auch denkbar, dass das Verriegelungselement 5 sich mit einer Bewegungskomponente schräg zu der Fensterebene und in der Zeichenebene bewegt. In diesem Fall sind vorzugsweise wenigstens das abgewinkelte Ende des Führungselements 3a und/oder die Verriegelungsaufnahme 2b, 3b ebenfalls entsprechend schräg ausgerichtet, um mit dem Verriegelungselement 5 entsprechend zusammenzuwirken.

Fig. 3a und 3b zeigen detailliert eine erfindungsgemäße Vorrichtung 1, beispielsweise ein Fenster, wobei das Verriegelungselement 5 und das Führungselement 3a in demselben Element (hier der Fensterflügel) 3 der Einrichtung 1 vorgesehen sind. In den beiden Fig. 3a und 3b sind zwei gegenüberliegende Enden der Vorrichtung 1 gezeigt, wobei die vom Flügel 3 umschlossene Glasscheibe 11 der Übersichtlichkeit und Einfachheit halber geschnitten dargestellt ist. In dem Fall der dargestellten Ausführungsform ist das Führungselement 3a vorzugsweise in ständigem Wirkeingriff in dem Verriegelungselement 5, genauer dem Umwandlungselement 7 bzw. der Führungsnut. Die Fig. 3a zeigt die Verriegelungsmechanik in der Verriegelungsposition, wobei das Verriegelungselement 5 in die rahmenseitig vorgesehene Verriegelungsaufnahme 3b eingreift und somit die Einrichtung 1 verriegelt. Die Fig. 3b zeigt die Verriegelungsmechanik in der Freigabeposition.

In einer Weiterbildung kann das Verriegelungselement 5 teleskopartig ausgebildet sein, um das Verriegelungselement 5 in seiner Länge wahlweise an die das Verriegelungselement 5 aufweisende Seite des ersten Elements 2, 3 in der Freigabeposition und der Verriegelungsaufnahme 2b, 3b in dem zweiten Element 3, 2 in der Verriegelungsposition anzupassen, wobei vorzugsweise wenigstens ein Teil des teleskopartigen Verriegelungselements 5 das Umwandlungselement 7 und wenigstens ein anderer Teil das erste Führungselement 3a aufweist. Mit einem teleskopartigen Verriegelungselement 5 kann bei entsprechender Ausgestaltung also die volle Breite einer Seite in der Verriegelungsposition der Verriegelungselemente 5 mit diesen verriegelt werden und es kann ferner, wenn ein Dichtelement 8 vorgesehen ist, durch die dynamische Anpassung der Länge des Verriegelungselementes 5 die entsprechende Seite der Einrichtung 1 abgedichtet werden. Wie die Bewegung der korrespondierenden Verriegelungselemente 5 zwischen der Verriegelungsposition und der Freigabeposition umgesetzt wird, wird im Weiteren in der Beschreibung noch erläutert werden.

In Fig. 4a wird eine bevorzugte Ausgestaltung des Funktionsprinzips der Verriegelung in vereinfachter Form gezeigt und im Folgenden beschrieben. Das Verriegelungselement 5 kann sich beispielsweise im Flügel eines Fensters befinden. Unter dieser Annahme ist das Verriegelungselement in der in Fig. 4a gezeigten Position in der Freigabeposition. Das Führungselement 3a des Elements 2,3 von dem es vorsteht - im vorliegenden Beispiel der Flügel 3 - greift wenigstens in der verschlossenen Position der Einrichtung 1 seitlich in das Umwandlungselement 7 ein. Im gezeigten Ausführungsbeispiel ist das Umwandlungselement 7 eine vorzugsweise als Langloch ausgebildete Führungsnut in dem Verriegelungselement 5. Wird nun das Führungselement 3a bewegt, also in x-Richtung zur linken Seite gemäß Fig. 4a, führt das Verriegelungselement 5 aufgrund der schrägen Führungsnut eine Bewegung nach oben durch und wird somit in die Verriegelungsposition (also in z-Richtung nach oben) gebracht, wo es in die Verriegelungsaufnahme 2b, 3b des Rahmens einfährt. Wird das Führungselement 3a wieder in seine Ausgangsposition nach rechts in Fig. 4a bewegt, so wird das Verriegelungselement 5 wieder in die Freigabeposition gebracht, wo es von der Verriegelungsaufnahme 2b, 3b sowie dem zweiten Element (hier dem Rahmen) beabstandet ist.

Alternativ kann, wenn das Umwandlungselement 7 die umgekehrte Steigung hat, das Führungselement 3a nach rechts bewegt werden, um das Verriegelungselement 5 nach oben in Verriegelungsposition zu bewegen und umgekehrt, um es wieder in die Freigabeposition zu bringen.

Durch Bewegen des Führungselements 3a in Richtung der jeweiligen Seite des Flügels 2 wird das Verriegelungselement 5 also im Wesentlichen in Richtung auf den Flügel bzw. die Verriegelungsaufnahme zu oder von diesen weg bewegt. Je nachdem ob die Steigung des Umwandlungselements α positiv oder negativ ist, muss das Führungselement 3a nach links oder nach rechts bewegt werden, um das Verriegelungselement 5 in Verriegelungsposition zu dem zweiten Element zu bewegen. Es ist selbstverständlich auch denkbar, dass das Verriegelungselement 5 im Rahmen und das Führungselement 3a im Flügel vorgesehen ist, oder Verriegelungselement 5 und Führungselement 3a in demselben Element 2, 3 vorgesehen sind. Auch ist das Fenster lediglich als Beispiel für eine Einrichtung 1 der vorgenannten Art herangezogen worden und nicht als einschränkend zu betrachten.

Gemäß einer besonders bevorzugten Ausgestaltungsform weist das Verriegelungselement 5 ein erstes Führungsmittel 5a auf, welches zur Bewegung des Verriegelungselements 5 mit einem mit dem ersten Führungsmittel 5a korrespondierenden zweiten Führungsmittel 10 des ersten Elements 2,3 zusammenwirkt. Die Führungsmittel 5a, 10 sind vorzugsweise als Führungsschienenelemente (vgl. Fig. 4a) ausgebildet. Es ist auch denkbar, dass das erste Führungsmittel 5a als Stift, Bolzen oder Leiste ausgebildet ist, wie in Fig. 4b gezeigt, und das zweite Führungsmittel 10 entsprechende Führungsschienenelemente aufweist, in denen das erste Führungsmittel 5a gleitend angeordnet ist; oder beispielsweise auch umgekehrt (es sei darauf hingewiesen, dass der Einfachheit halber in Fig. 4b zwei unterschiedliche Ausführungsbeispiele dargestellt sind). Es sei darauf hingewiesen, dass die Erfindung nicht auf die Anzahl und Ausgestaltung sowie genaue Ausrichtung der Führungsmittel 5a, 10 und des Umwandlungselements 7 zueinander beschränkt ist, solange sie vom Gegenstand der Erfindung umfasst sind. Durch das Vorsehen dieser Führungsmittel 5a, 10 wird für das Verriegelungselement 5 eine definierte Bewegungsrichtung vorgegeben. Wird das Verriegelungselement 5 mittels der Führungselemente 3a seitlich in der Bewegungsrichtung der Führungselemente 3a gedrückt, so wird aufgrund der vorgegebenen und definierten Ausrichtung der Führungsmittel 5a, 10 die Bewegung des Führungselements 3a in die Richtung der Führungsmittel 5a, 10 umgewandelt.

Hierzu erstreckt sich vorzugsweise wenigstens eines von dem Umwandlungselement 7, wie bspw. die Führungsnut, und den Führungsmitteln 5a, 10 quer und das jeweils andere ebenfalls quer (wie in Fig. 4a gezeigt) oder orthogonal (wie in Fig. 4b gezeigt und im Weiteren beschrieben) zu der Bewegungsrichtung des Führungselementes 3a. Auf diese Weise kann auf einfache Weise die Bewegung des Führungselementes 3a in die Bewegung des Verriegelungselementes 5 umgesetzt werden. Vorzugsweise erstrecken sich hierzu das Umwandlungselement 7 und das erste Führungsmittel 5a entlang der Oberfläche des Verriegelungselements 5, so dass sie einfach in oder an dem Verriegelungselement 5 vorzugsweise integral ausgebildet werden können.

Das sich quer zu der Bewegungsrichtung des Führungselements 3a erstreckende Umwandlungselement 7 bzw. Führungsmittel 5a, 10 schließt mit einer sich in Bewegungsrichtung des Führungselements 3a erstreckenden Achse A einen Winkel α ein, der wenigstens über einen Teil des Umwandlungselements 7 bzw. Führungsmittels 5a, 10 vorzugsweise zwischen 20° und 70°, besonders vorzugsweise zwischen 40° und 50°, ganz besonders vorzugsweise 45° aufweist. Bei einem steilen Winkel α wird das Verriegelungselement 5 relativ schnell verriegelt und entriegelt, während bei einem flachen Winkel α die Mechanik vom Benutzer einfacher bedient werden kann.

In einer Weiterbildung kann sich der Winkel α entlang des Umwandlungselements 7 bzw. des ersten Führungsmittels 5a ändern. Beispielsweise kann der Winkel α zu dem der Verrieglungsaufnahme 2b, 3b abgewandten Ende größer werden, um eine sichere Verriegelung in der Verriegelungsposition zu gewährleisten, die nicht versehentlich durch Berührung eines die Führungselemente 3a bewegenden Hebels gelöst werden kann. Alternativ oder zusätzlich ist es auch denkbar, dass sich der Winkel α derart ändert, dass die von dem Führungselement 3a induzierte Bewegungskomponente bzw. Kraft zur Bewegung des Verriegelungselement 5 nur über einen Teil der Länge des Umwandlungselements 7 bzw. des ersten Führungsmittels 5a übertragen wird. In den Teilbereichen, in denen keine Bewegungskomponente übertragen werden soll, kann der Winkel α beispielsweise 0° betragen. Auf diese Weise kann es ermöglicht werden, dass bei einer kontinuierlichen Bewegung des Führungsmittels 3a eine gezielte Bewegung des Verriegelungselements 5 nur in bestimmten Positionen des jeweiligen Führungselementes 3a ermöglicht wird. So kann es beispielsweise ermöglicht werden, dass während einer ersten Bewegungsphase der Führungselemente 3a (also auf einem ersten Teilstück seiner translatorischen Bewegung entlang der Stirnseite 12 des ihn aufweisenden Elementes 2, 3) nur ein Teil der Verriegelungselemente 5 der Einrichtung 1 (also bspw. ein Verriegelungselement 5 bzw. die mehreren Verriegelungselemente 5 auf einer Seite der Einrichtung 1) in die Verriegelungsposition und in weiteren Bewegungsphasen weitere oder andere Verriegelungselemente 5 (bspw. die Verriegelungselemente 5 auf den anderen Seiten der Einrichtung 1) ebenfalls in die Verriegelungsposition bewegt werden; gleichzeitig können auch Verriegelungselemente 5 in den weiteren Bewegungsphasen wieder in die Freigabeposition bewegt werden; je nach Anforderung an das System.

Als Beispiel sei angeführt, dass in einer ersten Bewegungsphase ein unteres Verriegelungselement 5 in die Verriegelungsposition bewegt wird und linke, rechte und obere Verriegelungselemente 5 in der Freigabeposition verbleiben. Gemäß dieser Variante kann dann die Einrichtung - beispielsweise ein Fenster - um das in der Verriegelungsposition befindliche Verriegelungselement 5 gekippt werden, da die beiden Elemente 2, 3 der Einrichtung 1 an der entsprechenden unteren Seite verriegelt sind. In einer zweiten Bewegungsphase können auch rechte, linke und obere Verriegelungselemente 5 in die Verriegelungsposition bewegt werden, um die beiden Elemente 2, 3 der Einrichtung ringsherum zu verriegeln, so dass eine Relativbewegung der beiden Elemente 2, 3 gänzlich unterbunden wird. Gemäß diesem Beispiel wird bei kontinuierlicher Bewegung des Führungselements 3a das untere Verriegelungselement 5 nur während der ersten Bewegungsphase und die übrigen Verriegelungselemente 5 nur in der zweiten Bewegungsphase bewegt, so dass der Winkel α dieser Verriegelungselemente 5 sich wenigstens im Übergang der entsprechenden Bewegungsphasen vorzugsweise auch entsprechend ändert.

In dem ersten Element 2,3 kann eine Verriegelungselementaufnahme 2c, 3c vorgesehen sein, in der das Verriegelungselement 5 beweglich angeordnet ist. Vorzugsweise weist die Verriegelungselementaufnahme 2c, 3c das zweite Führungsmittel 10 auf. Die Verriegelungselementaufnahme 2c, 3c kann als separates Element vorgesehen oder integral mit dem ersten Element 2, 3 ausgebildet sein. Die Kombination aus Verriegelungselement 5 und Verriegelungselementaufnahme 2c, 3c bildet die erfindungsgemäße Verriegelungsvorrichtung V, wie sie beispielhaft auch in den Fig. 5 bis 7 dargestellt ist und im Folgenden näher beschrieben werden soll.

Fig. 5 zeigt die Verriegelungsvorrichtung V in auseinandergebauter Weise, wobei die Verriegelungselementaufnahme 2c, 3c als separates Element bereitgestellt ist, welche in das erste Element 2, 3 eingesetzt und darin vorzugsweise lösbar oder unlösbar fixiert wird. Die Verriegelungselementaufnahme 2c, 3c bildet die Aufnahme des Verriegelungselements 5 und bildet vorzugsweise eine definierte Führung für das Verriegelungselement 5.

Das Verriegelungselement 5 weist gemäß der dargestellten Ausführungsform das erste Führungsmittel 5a auf, welches als Führungsschiene zur Bewegung des Verriegelungselements 5 mit einem mit dem ersten Führungsmittel 5a korrespondierenden zweiten Führungsmittel 10 der Verriegelungselementaufnahme 2c, 3c des ersten Elements 2, 3 zusammenwirkt. Die Verriegelungselementaufnahme 2c, 3c bildet vorzugsweise einen Rahmen zur beweglichen Aufnahme des Verriegelungselements 5. Das Verriegelungselement 5 wird entlang der Führungsmittel 5a, 10 in die Verriegelungselementaufnahme 2c, 3c eingesetzt. Diese Verriegelungsvorrichtung V kann in das erste Element 2, 3 der Einrichtung 1 eingesetzt werden. Alternativ kann die Verriegelungselementaufnahme 2c, 3c auch bereits einen (integralen) Teil des ersten Elements 2, 3 der Einrichtung 1 selbst bilden, also beispielsweise einen Rahmenteil desselben. Vorzugsweise weist das Verriegelungselement 5 ferner das Umwandlungselement 7 auf, welches in Form einer Aussparung eine Mitnehmerkulisse für das Führungselement 3a bildet.

In Fig. 6 und 7 wird das Verriegelungselement 5 in die Verriegelungselementaufnahme 2c, 3c eingesetzt und in einer möglichen Verriegelungsposition befindlich gezeigt. Die Führungsmittel 5a, 10 sind in gleitender Verbindung. Wird nun das Verriegelungselement 5 mittels des Führungselement 3a bewegt, in dem es sich in der Mitnehmerkulisse 7 eingreifend entlang der Längsachse der in Fig. 6 dargestellten Verriegelungsvorrichtung V bewegt, wird die Bewegung des Führungselements 3a zumindest teilweise in eine Bewegungskomponente umgewandelt, die orthogonal zu der Bewegung des Führungselements 3a verläuft, da in dem gezeigten Ausführungsbeispiel die Führungsmittel 5a, 10 das Verriegelungselement 5 entsprechend führen. Die Umwandlung der Bewegung wird folglich durch den schrägen Verlauf der Führungsmittel 5a, 10 erzwungen. Alternativ kann auch die Mitnehmerkulisse 7 schräg vorgesehen sein oder sowohl die Mitnehmerkulisse (Umwandlungselement) 7 als auch die Führungsmittel 5a, 10.

Zusammenfassend zeigen die Fig. 5 bis 7 also ein Ausführungsbeispiel einer erfindungsgemäßen Verriegelungsvorrichtung V. Diese erfindungsgemäße längliche Verriegelungsvorrichtung V zum Verriegeln eines Fensters oder einer Türe weist grundsätzlich ein Verriegelungselement 5 sowie eine Verriegelungselementaufnahme 2c, 3c zur beweglichen Aufnahme des Verriegelungselements 5 auf, wobei das Verriegelungselement 5 eine Führungsnut oder andersartiges Umwandlungselement 7 aufweist, in die/das ein sich entlang der Längsachse der Verriegelungsvorrichtung V bewegendes Führungselement 3a des Fensters oder der Tür (oder allgemein der Einrichtung 1) eingreifen kann, um das Verriegelungselement 5 und die Verriegelungselementaufnahme 2c, 3c relativ zueinander zu bewegen. Das Verriegelungselement 5 weist das erste Führungsmittel 5a und die Verriegelungselementaufnahme 2c, 3c weist das zweite Führungsmittel 10 auf, die zur Bewegung des Verriegelungselements 5 relativ zur Verriegelungselementaufnahme 2c, 3c miteinander korrespondierend zusammenwirken. Wenigstens eines der Führungsnut bzw. Umwandlungselement 7 und Führungsmittel 5a, 10 erstreckt sich quer und das jeweils andere quer oder senkrecht zu der Längsachse der Verriegelungsvorrichtung V.

Es wurde zuvor ausgeführt, dass das Verriegelungselement 5 teleskopartig ausgeführt sein kann. In diesem Fall sind zwei oder mehr Verriegelungselemente 5 entlang ihrer Längsachse verschiebbar miteinander verbunden. Um die hierzu notwendige Relativbewegung bzw. gegenläufige oder spiegelsymmetrische Bewegung der sich auf einer Seite der Einrichtung 1 befindenden und miteinander korrespondierenden Verriegelungselemente 5 zu ermöglichen, kann beispielsweise entweder durch entsprechende Ausgestaltung des/der Umwandlungselements (7) bzw. Führungsmittel (5a, 10) (bspw. durch spiegelsymmetrische Ausgestaltung derselben in der Verriegelungsvorrichtung V) und/oder durch gegenläufige Bewegung der auf der entsprechenden Seite der Einrichtung 1 den jeweiligen Verriegelungselementen 5 zugeordneten Führungselemente 3a bereitgestellt werden. Vorzugsweise sind dann je Seite der Einrichtung 1, die entsprechende Verriegelungselemente 5 aufweisen mehrere Führungselemente 3a vorgesehen; vorzugsweise wenigstens so viele, wie es Verriegelungselemente 5 an der entsprechenden Seite der Einrichtung 1 gibt.

Es ist alternativ jedoch auch denkbar, dass die mehreren sich auf einer Seite der Einrichtung 1 befindenden Verriegelungselemente 5 (bzw. die Verriegelungselementteile) nicht teleskopartig miteinander verbunden sind, aber dennoch gegenläufig bzw. spiegelsymmetrisch in die Verriegelungsposition ausgefahren werden sollen. In diesem Fall kann, beispielsweise zum Ausfüllen von Lücken (Bewegungsspalt), die durch die sich beabstandeten Verriegelungselemente 5 in der Verriegelungsposition entstehen, stirnseitig an den korrespondierenden Verriegelungselementen 5 (ebenfalls) Dichtelemente vorgesehen sein und vorzugsweise derart vorstehen, dass sich die Verriegelungselemente 5 in der Verriegelungsposition über die gesamte Länge der entsprechenden Seite der Einrichtung 1 erstrecken; vorzugsweise mit Verriegelungselementen 5 der anderen Seiten der Einrichtung 1 eine in der Verriegelungsposition derselben umlaufende Verriegelung bilden.

Alternativ zu den vorgenannten Ausführungsformen können gegenläufig bzw. spiegelsymmetrisch vorgesehene Verriegelungselemente 5 (bzw. Verriegelungselementteile) auf (wenigstens) einer Seite der Einrichtung 1 auch mittels eines elastischen Elementes verbunden sein, welches beim Beabstanden der Verriegelungselemente 5 den entstehenden (Bewegungs-)Spalt zwischen den Verriegelungselementen 5 durch Dehnung überbrückt. Das elastische Element kann hierzu beispielsweise zwischen den sich gegenüberliegenden seitlichen Stirnseiten der entsprechenden Verriegelungselemente 5 vorgesehen und vorzugsweise mit diesen (lösbar oder unlösbar) verbunden sein. Es ist jedoch alternativ oder zusätzlich auch denkbar, dass das elastische Element durch die erfindungsgemäße Dichtung 8 an dem der Verriegelungsaufnahme 2b, 3b zugewandten Ende (vorzugsweise Stirnseite) des Verriegelungselements 5 bereitgestellt wird. In diesem Fall kann eine durchgehende Dichtung 8 (je Seite der Einrichtung 1) auf der entsprechenden Seite der Einrichtung erzielt werden.

Als Beispiel für die letztgenannte Ausführungsform von gegenläufig bzw. spiegelsymmetrisch vorgesehenen Verriegelungselementen 5 sind bspw. Terrassen- und Balkontüren in der Ausführung mit flachen Bodenschwellen als unteres Rahmenprofil zu nennen. Flache Bodenschwellen führen in entsprechenden Einrichtungen 1 in der Regel zu mäßigen Abdichtwerten. Durch das erfindungsgemäße Verriegelungselement 5 bzw. die erfindungsgemäße Verriegelungsvorrichtung V insbesondere unten quer in der Einrichtung 1 (also entlang der Längserstreckung der unteren Seite der Einrichtung 1) vorgesehen als absenkbare Dichtleiste, die vorzugsweise im Flügelprofil der Einrichtung 1 vorgesehen ist, kann somit eine hohe Abdichtung trotz flacher Bodenschwelle erzielt werden. Steht die Dichtfunktion im Vordergrund, so kann das Verriegelungselement 5 kleiner ausfallen. Eine Verriegelung wird dann wenigstens durch den Anpressdruck des mit Dichtung 8 versehenen Verriegelungselements 5 erreicht.

Die korrespondierenden Verrieglungselemente 5 werden gemäß der vorgenannten Ausführungsform über eine entsprechende Anzahl an Führungselementen 3a auf der jeweiligen Seite der Einrichtung 1 angetrieben und verschieben sich dann von der Freigabeposition in die Verriegelungsposition vorzugsweise jeweils nach unten links und unten rechts, bis ein gewisser Anpressdruck/Dichtwirkung auf der Bodenschwelle erreicht ist. Dieses als Dichtleiste ausgeführte Verriegelungselement 5 wird in diesem Fall vorzugsweise über den Fenstergriff geöffnet (freigegeben) oder geschlossen (verriegelt). Die korrespondierenden Verriegelungselementen 5 bzw. das geteilte Verriegelungselement 5 weist, wie zuvor beschrieben, hierzu ferner die Dichtung 8 auf, welche z.B. durch Dehnung den beim Auseinanderfahren der Verriegelungselemente 5 bzw. Verriegelungselementteile entstehenden Bewegungsspalt bei ausgerückter (also in der Verriegelungsposition befindlicher) Dichtleiste 5 überbrückt/abdichtet.

Im Folgenden wird ein Verfahren zum wahlweisen Verschließen einer Öffnung, wie beispielsweise eines Fensters oder einer Türe 1, beschrieben. Tür bzw. Fenster weisen wenigstens ein erstes und ein zweites Element 2, 3 auf, die relativ zueinander bewegbar sind, wobei die zwei Elemente 2, 3 einen Rahmen 2 und ein bewegliches Element 3 aufweisen. Das bewegliche Element 3 weist wenigstens ein von einer Stirnseite des beweglichen Elements 3 vorstehendes Führungselement 3a auf, welches längs zur Stirnseite des beweglichen Elements 3 bewegbar ist. Das erste Element 2,3 weist ein Verriegelungselement 5 auf. Durch Bewegen des Führungselements 3a wird das Verriegelungselement 5 zwischen einer Verriegelungsposition, in der das Verriegelungselement 5 in eine Verriegelungsaufnahme 2b, 3b auf Seiten des zweiten Elements 2, 3 derart eingreift, dass die zwei Elemente 2, 3 miteinander verriegelt sind, vorzugsweise wenigstens an der das Verriegelungselement 5 aufweisenden Seite der Einrichtung 1, und einer Freigabeposition, in der das Verriegelungselement 5 von der Verriegelungsaufnahme 2b, 3b und dem zweiten Element 2, 3 beabstandet ist, vorzugsweise derart, dass die zwei Elemente 2, 3 vorzugsweise wenigstens an der das Verriegelungselement 5 aufweisenden Seite der Einrichtung 1 relativ zueinander bewegbar sind, wenigstens mit einer Bewegungskomponente orthogonal zu der das Führungselement 3b aufweisenden Stirnseite bewegt.

Die vorliegende Erfindung ist nicht auf die vorbeschriebenen Ausführungsbeispiele beschränkt, solange sie vom Gegenstand der folgenden Ansprüche umfasst ist. So ist beispielsweise die Einrichtung nicht auf eine Tür oder ein Fenster beschränkt, sondern kann auch andere Einrichtungen zum Verschließen von einer Öffnung umfassen. Ebenso ist die Umsetzung der Bewegung des Führungselements in die dazu nicht identische oder parallele Bewegung des Verriegelungselements nicht auf die dargestellten Beispiele beschränkt, solange die Konstruktion eine entsprechende Umsetzung zulässt. Auch ist die Erfindung nicht auf Anzahl, Position und Ausgestaltung des Verriegelungselements sowie des Führungselements insgesamt und je Seite der Einrichtung beschränkt, solange die Führungselemente die Verriegelungselemente entsprechend bewegen und in die erfindungsgemäße Verriegelungsposition bringen können. Beispielsweise kann auch ein Führungselement mehrere miteinander gekoppelte Verriegelungselemente bewegen. Auch ist die Erfindung nicht auf die beschriebenen Materialen oder dargestellten Ausgestaltungen der Elemente der Einrichtung beschränkt, solange deren hierin beschriebene Funktion gewährleistet ist.

## Patentansprüche

1. Einrichtung (1) zum wahlweise Verschließen einer Öffnung, wie beispielsweise ein Fenster oder eine Tür, aufweisend wenigstens ein erstes und ein zweites Element (2, 3), die relativ zueinander bewegbar sind, wobei wenigstens eines des ersten oder zweiten Elements (2, 3) wenigstens ein von einer Stirnseite (12) dieses Elements (2, 3) vorstehendes Führungselement (3a) aufweist, welches längs zu der Stirnseite (12) bewegbar angeordnet ist,
wobei
das erste Element (2, 3) mehrere Verriegelungselemente (5) aufweist, wobei die Verriegelungselemente (5) mittels des Führungselements (3a) zwischen einer Verriegelungsposition, in der die Verriegelungselemente (5) in eine Verriegelungsaufnahme (2b, 3b) auf Seiten des zweiten Elements (2, 3) derart eingreifen, dass die zwei Elemente (2, 3) miteinander verriegelt sind, und einer Freigabeposition, in der die Verriegelungselemente (5) von der Verriegelungsaufnahme (2b, 3b) und dem zweiten Element (2, 3) beabstandet sind, wenigstens mit einer Bewegungskomponente (x, z) orthogonal zu der Bewegungsrichtung des Führungselements (3a) bewegbar sind, wobei die Verriegelungselemente (5) in der Verriegelungsposition eine umlaufende und geschlossene Verrieglung bilden,
wobei aneinanderstoßende Stirnseiten (5b) benachbarter Verriegelungselemente (5) derart miteinander korrespondierend ausgebildet sind, dass sie in der Verriegelungsposition in flächigem Kontakt aneinander anliegen,
wobei wenigstens eine Stirnseite (5b) benachbarter Verriegelungselemente (5) ein Dichtelement aufweist.

2. Einrichtung (1) gemäß Anspruch 1,
**dadurch gekennzeichnet, dass**
die Verriegelungselemente (5) mittels des Führungselements (3a) zwischen der Verriegelungsposition und der Freigabeposition wenigstens mit einer Bewegungskomponente in oder parallel zu der das erste Element aufspannenden Ebene und der Bewegungskomponente orthogonal zu der das Führungselement (3a) aufweisenden Stirnseite (12), vorzugsweise orthogonal oder schräg zu der das Führungselement (3a) aufweisenden Stirnseite (12), bewegbar sind.

3. Einrichtung (1) gemäß einem der vorhergehenden Ansprüche,
**dadurch gekennzeichnet, dass**
dass das erste Element (2, 3) ein Rahmen (2) und das zweite Element (2, 3) ein bewegliches Element (3), wie beispielsweise ein Fensterflügel oder ein Türblatt (3), ist,
oder alternativ
das erste Element (2, 3) ein bewegliches Element (3), wie beispielsweise ein Fensterflügel oder ein Türblatt (3), und das zweite Element (2, 3) ein Rahmen (2) ist.

4. Einrichtung (1) gemäß einem der vorhergehenden Ansprüche,
**dadurch gekennzeichnet, dass**
die Verrieglungselemente (5) sich in Längsrichtung der die Verriegelungselemente (5) aufweisenden Seite des ersten Elements (2, 3) wenigstens über einen Teil, vorzugsweise über die gesamte Seite erstrecken,
wobei die Verriegelungselemente (5) jeweils vorzugsweise als Verriegelungsleiste ausgebildet sind.

5. Einrichtung (1) gemäß einem der vorhergehenden Ansprüche,
**dadurch gekennzeichnet, dass**
wenigstens eine, mehrere oder alle dem zweiten Element (3, 2) gegenüberliegenden Seiten des ersten Elements (2, 3) die mehreren Verrieglungselemente (5) aufweisen,
wobei vorzugsweise die Verriegelungselemente (5) wenigstens an einer Seite der Einrichtung (1) vorgesehen sind, die einem das erste und das zweite Elemente (2, 3) schwenkbar verbindendem Verschwenkelement (9) gegenüberliegt.

6. Einrichtung (1) gemäß einem der vorhergehenden Ansprüche,
**dadurch gekennzeichnet, dass**
eine Dichtung (8) derart an dem der Verriegelungsaufnahme (2b, 3b) zugewandten Ende der Verriegelungselemente (5) und/oder der den Verriegelungselementen (5) zugewandten Seite der Verriegelungsaufnahme (2b, 3b) vorgesehen ist, dass die Dichtung (8) in der Verriegelungsposition zwischen den Verriegelungselementen (5) und der Verriegelungsaufnahme (2b, 3b) positioniert ist, vorzugsweise dichtend angeordnet ist, und besonders vorzugsweise eine bezüglich der Verriegelung umlaufende Dichtung (8) bildet.

7. Einrichtung (1) gemäß einem der vorhergehenden Ansprüche,
**dadurch gekennzeichnet, dass**
das Führungselement (3a) zum Bewegen der Verriegelungselemente (5) wenigstens in der verschlossenen Position der Einrichtung (1) mit einem Umwandlungselement (7) der Verriegelungselemente (5) zum Umwandeln der Bewegungsrichtung des Führungselements (3a) in die Bewegungsrichtung der Verriegelungselemente (5) zusammenwirkt, wobei das Umwandlungselement (7) vorzugsweise eine Führungsnut, beispielsweise in Form eines Langlochs, der Verriegelungselemente (5) ist, in die das Führungselement (3a) eingreift, wobei das Führungselement (3a) von dem dem Element (2, 3), von dem das Führungselement (3a) vorsteht, abgewandten Ende vorzugsweise derart abgewinkelt ist, dass es wenigstens in der verschlossenen Position der Einrichtung (1) seitlich in das Umwandlungselement (7), vorzugsweise in die Führungsnut der Verriegelungselemente (5), eingreift, und
wobei das Führungselement (3a) vorzugsweise mechanisch und/oder elektrisch antreibbar ist, besonders vorzugsweise durch Betätigen eines Hebels und/oder eines Antriebsmotors.

8. Einrichtung (1) gemäß einem der vorhergehenden Ansprüche,
**dadurch gekennzeichnet, dass**
die Verriegelungselemente (5) ein erstes Führungsmittel (5a) aufweist, welches zur Bewegung der Verriegelungselemente (5) mit einem mit dem ersten Führungsmittel (5a) korrespondierenden zweiten Führungsmittel (10) des ersten Elements (2,3) zusammenwirkt, wobei die Führungsmittel (5a, 10) vorzugsweise als Führungsschienenelemente ausgebildet sind,
wobei sich vorzugsweise wenigstens eines von dem Umwandlungselement (7), wie bspw. die Führungsnut, und den Führungsmitteln (5a, 10) quer und sich das jeweils andere ebenfalls quer oder orthogonal zu der Bewegungsrichtung des Führungselementes (3a) erstrecken, um die Bewegung des Führungselementes (3a) in die Bewegung der Verriegelungselemente (5) umzusetzen, wobei sich das Umwandlungselement (7) und das erste Führungsmittel (5a) vorzugsweise ferner entlang der Oberfläche der Verriegelungselemente (5) erstrecken,
wobei das sich quer zur Bewegungsrichtung des Führungselementes (3a) erstreckende Umwandlungselement (7) bzw. Führungsmittel (5a, 10) vorzugsweise mit einer sich in Bewegungsrichtung des Führungselements (3a) erstreckenden Achse einen Winkel α einschließt, der wenigstens über einen Teil des Umwandlungselements (7) bzw. Führungsmittels (5a, 10) vorzugsweise zwischen 20° und 70°, vorzugsweise zwischen 40° und 50°, besonders vorzugsweise 45° aufweist,
wobei der Winkel α sich vorzugsweise entlang des Umwandlungselements (7) bzw. des ersten Führungsmittels (5a) ändert, besonders vorzugsweise zu dem der Verriegelungsaufnahme (2b, 3b) abgewandten Ende größer wird.

9. Einrichtung (1) gemäß einem der vorhergehenden Ansprüche,
**dadurch gekennzeichnet, dass**
die Verriegelungselemente (5) jeweils vorzugsweise mehrteilig ausgebildet sind, wobei wenigstens zwei der Verriegelungselementteile derart ausgebildet sind, dass sie sich zwischen der Verriegelungsposition und der Freigabeposition gegenläufig bzw. spiegelsymmetrisch zueinander bewegen, wobei die Verriegelungselemente (5) jeweils vorzugsweise teleskopartig ausgebildet ist, um die Verriegelungselemente (5) jeweils in ihrer Länge wahlweise an die die Verriegelungselemente (5) aufweisende Seite des ersten Elementes (2, 3) in der Freigabeposition und der der Verriegelungsaufnahme (3b, 2b) in dem zweiten Element (3, 2) in der Verriegelungsposition anzupassen,
wobei vorzugsweise wenigstens ein Teil des mehrteiligen Verriegelungselements (5) das Umwandlungselement (7) und wenigstens ein anderer Teil des mehrteiligen Verriegelungselements (5) das erste Führungsmittel (5a) aufweist, und
wobei die korrespondierenden Teile des mehrteiligen Verriegelungselements (5) vorzugsweise mittels eines elastischen Elementes verbunden sind, welches beim Beabstanden der Verriegelungselemente (5) den entstehenden Spalt zwischen den Verriegelungselementen (5) durch Dehnung überbrückt, wobei das elastische Element vorzugsweise die an dem der Verriegelungsaufnahme (2b, 3b) zugewandten Ende der Verriegelungselemente (5) vorgesehene Dichtung (8) ist.

10. Einrichtung (1) gemäß einem der vorhergehenden Ansprüche,
**dadurch gekennzeichnet, dass**
in dem ersten Element (2, 3) eine Verriegelungselementaufnahme (2c, 3c) vorgesehen ist, in der die Verriegelungselemente (5) beweglich angeordnet sind,
wobei die Verriegelungselementaufnahme (2c, 3c) vorzugsweise das zweite Führungsmittel (10) aufweist, und wobei die Verriegelungselementaufnahme (2c, 3c) vorzugsweise integral mit dem ersten Element (2, 3) ausgebildet ist.

11. Einrichtung (1) gemäß einem der vorhergehenden Ansprüche,
**dadurch gekennzeichnet, dass**
die Einrichtung (1) eine Tür ist und das erste und das zweite Element (2, 3) einen Türrahmen und ein Türblatt umfassen, oder
die Einrichtung (1) ein Fenster ist und das erste und das zweite Element (2, 3) einen Fensterrahmen (2) und einen Fensterflügel (3) umfassen.

12. Verfahren zum wahlweise Verschließen einer Öffnung, wie beispielsweise eines Fensters oder einer Türe (1), aufweisend wenigstens ein erstes und ein zweites Element (2, 3), die relativ zueinander bewegbar sind, wobei die zwei Elemente (2, 3) einen Rahmen (2) und ein bewegliches Element (3) aufweisen, wobei das bewegliche Element (3) wenigstens ein von einer Stirnseite (12) des beweglichen Elements (3) vorstehendes Führungselement (3a) aufweist, welches längs zur Stirnseite (12) des beweglichen Elements (3) bewegbar ist, wobei das erste Element (2,3) mehrere Verriegelungselemente (5) aufweist, wobei die Stirnseiten (5b) benachbarter Verriegelungselemente (5) miteinander korrespondierend ausgebildet sind, und wobei wenigstens eine Stirnseite (5b) benachbarter Verriegelungselemente (5) ein Dichtelement aufweist,
wobei
durch Bewegen des Führungselements (3a) die Verriegelungselemente (5) zwischen einer Verriegelungsposition, in der
- die Verriegelungselemente (5) in eine Verriegelungsaufnahme (2b, 3b) auf Seiten des zweiten Elements (2, 3) derart eingreifen, dass die zwei Elemente (2, 3) miteinander verriegelt sind,
- die Verriegelungselemente (5) eine umlaufende und geschlossene Verrieglung bilden, und in der
- die Stirnseiten (5b) benachbarter Verriegelungselemente (5) aneinanderstoßen und in flächigem Kontakt aneinander anliegen, und
einer Freigabeposition, in der Verriegelungselemente (5) von der Verriegelungsaufnahme (2b, 3b) und dem zweiten Element (2, 3) beabstandet sind, wenigstens mit einer Bewegungskomponente orthogonal zu der das Führungselement (3b) aufweisenden Stirnseite (12) bewegt werden.

## Claims

1. Installation (1) for selectively closing an opening, such as a window or a door, for example, having at least one first and one second element (2, 3) which are movable relative to one another, wherein at least one of the first or the second element (2, 3) has at least one guide element (3a) that projects from a front end (12) of said element (2, 3) and is disposed so as to be movable longitudinally to the front end (12),
wherein
the first element (2, 3) has a plurality of locking elements (5), wherein the locking elements (5) by means of the guide element (3a) and at least by way of one movement component (x, z) are movable in a manner orthogonal to the movement direction of the guide element (3a) between a locking position in which the locking elements (5) engage in a locking receptacle (2b, 3b) on the second element (2, 3) in such a manner that the two elements (2, 3) are interlocked, and a releasing position in which the locking elements (5) are spaced apart from the locking receptacle (2b, 3b) and the second element (2, 3), wherein the locking elements (5) in the locking position form an encircling and closed lock,
wherein mutually abutting front ends (5b) of neighbouring locking elements (5) are configured to be mutually communicating in such a manner that said front ends (5b) in the locking position bear on one another by way of planar contact,
wherein at least one front end (5b) of neighbouring locking elements (5) has a sealing element.

2. Installation (1) according to Claim 1,
**characterized in that**
the locking elements (5) by means of the guide element (3a) are movable between the locking position and the releasing position at least by way of one movement component in or parallel with the plane that defines the first element and the movement component that is orthogonal to that front end (12) that has the guide element (3a), preferably in a manner orthogonal or oblique to that front end (12) that has the guide element (3a).

3. Installation (1) according to one of the preceding claims,
**characterized in that**
**in that** the first element (2, 3) is a frame (2), and the second element (2, 3) is a movable element (3) such as a window casement or a door leaf (3), for example,
or alternatively
the first element (2, 3) is a movable element (3) such as a window casement or a door leaf (3), for example, and the second element (2, 3) is a frame (2).

4. Installation (1) according to one of the preceding claims,
**characterized in that**
the locking elements (5) extend in the longitudinal direction of that side, at least over part of, preferably across the entire side, of the first element (2, 3) that has the locking elements (5), wherein the locking elements (5) each are preferably configured as a locking bar.

5. Installation (1) according to one of the preceding claims,
**characterized in that**
at least one, a plurality of, or all of the sides of the first element (2, 3) that is/are opposite the second element (3, 2) have the plurality of locking elements (5),
wherein the locking elements (5) are preferably provided at least on a side of the installation (1) that is opposite a pivoting element (9) that pivotably connects the first and the second element (2, 3).

6. Installation (1) according to one of the preceding claims,
**characterized in that**
a seal (8) is provided on that end of the locking elements (5) that faces the locking receptacle (2b, 3b) and/or on that side of the locking receptacle (2b, 3b) that faces the locking elements (5) in such a manner that the seal (8) in the locking position is positioned, preferably disposed in a sealing manner, between the locking elements (5) and the locking receptacle (2b, 3b) and particularly preferably forms a seal (8) that in relation to the lock is encircling.

7. Installation (1) according to one of the preceding claims,
**characterized in that**
the guide element (3a) for moving the locking elements (5), at least in the closed position of the installation (1), interacts with a converter element (7) of the locking elements (5) for converting the movement direction of the guide element (3a) to the movement direction of the locking elements (5), wherein the converter element (7) preferably is a guide groove, for example in the form of an elongate bore, of the locking elements (5), the guide element (3a) engaging in said guide groove, wherein the guide element (3a) in relation to that end that faces away from the element (2, 3) from which the guide element (3a) projects is preferably angled in such a manner that said guide element (3a), at least in the closed position of the installation (1), engages laterally in the converter element (7), preferably in the guide groove of the locking elements (5), and wherein the guide element (3a) is drivable preferably mechanically and/or electrically, particularly preferably by activating a lever and/or a drive motor.

8. Installation (1) according to one of the preceding claims,
**characterized in that**
the locking elements (5) has a first guide means (5a) which for moving the locking elements (5) interacts with a second guide means (10) of the first element (2, 3) that communicates with the first guide means (5a), wherein the guide means (5a, 10) are preferably configured as guide-rail elements, wherein preferably at least one of the converter element (7), for example the guide groove, and of the guide means (5a, 10) extends transversely to the movement direction of the guide element (3a), and the respective other likewise extends transversely or orthogonally to the movement direction of the guide element (3a), so as to implement the movement of the guide element (3a) as the movement of the locking elements (5), wherein the converter element (7) and the first guide means (5a) furthermore preferably extend along the surface of the locking elements (5),
wherein the converter element (7) or the guide means (5a, 10), respectively, that extends transversely to the movement direction of the guide element (3a) in relation to an axis that extends in the movement direction of the guide element (3a) preferably encloses an angle α which at least across part of the converter element (7) or the guide means (5a, 10) is preferably between 20° and 70°, preferably between 40° and 50°, particularly preferably 45°,
wherein the angle α preferably varies along the converter element (7) or the first guide means (5a), particularly preferably increases towards that end that faces away from the locking receptacle (2b, 3b).

9. Installation (1) according to one of the preceding claims,
**characterized in that**
the locking elements (5) each are preferably configured in multiple parts, wherein at least two of the locking element parts are configured in such a manner that said locking element parts between the locking position and the releasing position move in opposite directions or in a mutually mirror-symmetrical manner, respectively, wherein the locking elements (5) each is preferably configured in a telescopic manner so as to selectively adapt the locking elements (5) in terms of their respective length to that side of the first element (2, 3) that has the locking elements (5) in the releasing position, and to that side in the second element (3, 2) that has the locking receptacle (3b, 2b) in the locking position,
wherein preferably at least one part of the multiple-part locking element (5) has the converter element (7), and at least one other part of the multiple-part locking element (5) has the first guide means (5a), and
wherein the communicating parts of the multiple-part locking element (5) are preferably connected by means of an elastic element which, when the locking elements (5) are being spaced apart, by way of elongation bridges the gap being created between the locking elements (5), wherein the elastic element is preferably the seal (8) that is provided on that end of the locking elements (5) that faces the locking receptacle (2b, 3b).

10. Installation (1) according to one of the preceding claims,
**characterized in that**
a locking element receptacle (2c, 3c) in which the locking elements (5) are movably disposed is provided in the first element (2, 3),
wherein the locking element receptacle (2c, 3c) preferably has the second guide means (10), and wherein the locking element receptacle (2c, 3c) is preferably configured so as to be integral to the first element (2, 3).

11. Installation (1) according to one of the preceding claims,
**characterized in that**
the installation (1) is a door, and the first and the second element (2, 3) comprise a door frame and a door leaf, or
the installation (1) is a window, and the first and the second element (2, 3) comprise a window frame (2) and a window casement (3).

12. Method for selectively closing an opening, such as a window or a door (1), for example, having at least one first and one second element (2, 3) which are movable relative to one another, wherein the two elements (2, 3) have a frame (2) and a movable element (3), wherein the movable element (3) has at least one guide element (3a) that projects from a front end (12) of the movable element (3), said guide element (3a) being movable longitudinally to the front end (12) of the movable element (3), wherein the first element (2, 3) has a plurality of locking elements (5), wherein the front ends (5b) of neighbouring locking elements (5) are configured so as to be mutually communicating, and wherein at least one front end (5b) of neighbouring locking elements (5) has a sealing element,
wherein
by moving the guide element (3a), the locking elements (5) are moved between a locking position in which
- the locking elements (5) engage in a locking receptacle (2b,.3b) on the second element (2, 3) in such a manner that the two elements (2, 3) are interlocked,
- the locking elements (5) form an encircling and closed lock, and in which
- the front ends (5b) of neighbouring locking elements (5) mutually abut and bear on one another by way of planar contact, and
a releasing position in which the locking elements (5) are spaced apart from the locking receptacle (2b, 3b) and from the second element (2, 3) at least by way of a movement component that is orthogonal to that front end (12) that has the guide element (3b).

## Revendications

1. Dispositif (1) pour la fermeture sélective d'une ouverture, telle que par exemple une fenêtre ou une porte, présentant au moins un premier et un deuxième élément (2, 3) qui peuvent être déplacés l'un par rapport à l'autre, au moins l'un du premier et/ou du deuxième élément (2, 3) présentant un élément de guidage (3a) faisant saillie depuis un côté frontal (12) de cet élément (2, 3), lequel est disposé de manière déplaçable le long du côté frontal (12),
le premier élément (2, 3) présentant plusieurs éléments de verrouillage (5), les éléments de verrouillage (5) pouvant être déplacés au moyen de l'élément de guidage (3a) entre une position de verrouillage dans laquelle les éléments de verrouillage (5) viennent en prise dans un logement de verrouillage (2b, 3b) sur les côtés du deuxième élément (2, 3) de telle sorte que les deux éléments (2, 3) soient verrouillés l'un avec l'autre, et une position de libération dans laquelle les éléments de verrouillage (5) sont espacés du logement de verrouillage (2b, 3b) et du deuxième élément (2, 3), au moins avec une composante de déplacement (x, z) perpendiculaire au sens de déplacement de l'élément de guidage (3a), les éléments de verrouillage (5) formant, dans la position de verrouillage, un verrouillage circonférentiel et fermé,
des côtés frontaux (5b) butant l'un contre l'autre d'éléments de verrouillage adjacents (5) étant réalisés de manière à se correspondre mutuellement de telle sorte qu'ils s'appliquent l'un contre l'autre en contact plat dans la position de verrouillage,
au moins un côté frontal (5b) d'éléments de verrouillage adjacents (5) présentant un élément d'étanchéité.

2. Dispositif (1) selon la revendication 1,
**caractérisé en ce que**
les éléments de verrouillage (5) peuvent être déplacés au moyen de l'élément de guidage (3a) entre la position de verrouillage et la position de libération au moins avec une composante de déplacement dans le plan contenant le premier élément ou parallèlement à ce plan et avec la composante de déplacement perpendiculairement au côté frontal (12) présentant l'élément de guidage (3a), de préférence perpendiculairement ou obliquement par rapport au côté frontal (12) présentant l'élément de guidage (3a).

3. Dispositif (1) selon l'une quelconque des revendications précédentes,
**caractérisé en ce que**
le premier élément (2, 3) est un cadre (2) et le deuxième élément (2, 3) est un élément mobile (3), par exemple un battant de fenêtre ou un vantail de porte (3), ou en variante, le premier élément (2, 3) est un élément mobile (3), par exemple un battant de fenêtre ou un vantail de porte (3), et le deuxième élément (2, 3) est un cadre (2).

4. Dispositif (1) selon l'une quelconque des revendications précédentes,
**caractérisé en ce que**
les éléments de verrouillage (5) s'étendent dans la direction longitudinale du côté du premier élément (2, 3) présentant les éléments de verrouillage (5) au moins sur une partie, de préférence sur la totalité, du côté, les éléments de verrouillage (5) étant à chaque fois réalisés de préférence sous forme de baguette de verrouillage.

5. Dispositif (1) selon l'une quelconque des revendications précédentes,
**caractérisé en ce**
**qu'**au moins un, plusieurs, ou la totalité des côtés du premier élément (2, 3) opposés au deuxième élément (3, 2) présentent la pluralité d'éléments de verrouillage (5), les éléments de verrouillage (5) étant de préférence prévus au moins au niveau d'un côté du dispositif (1) qui est opposé à un élément de pivotement (9) reliant de manière pivotante le premier et le deuxième élément (2, 3).

6. Dispositif (1) selon l'une quelconque des revendications précédentes,
**caractérisé en ce**
**qu'**un joint d'étanchéité (8) est prévu au niveau de l'extrémité des éléments de verrouillage (5) tournée vers le logement de verrouillage (2b, 3b) et/ou au niveau du côté du logement de verrouillage (2b, 3b) tourné vers les éléments de verrouillage (5), de telle sorte que le joint d'étanchéité (8) soit positionné dans la position de verrouillage entre les éléments de verrouillage (5) et le logement de verrouillage (2b, 3b), de préférence de manière étanche, et forme notamment de préférence un joint d'étanchéité (8) périphérique par rapport au verrouillage.

7. Dispositif (1) selon l'une quelconque des revendications précédentes,
**caractérisé en ce que**
l'élément de guidage (3a) pour le déplacement des éléments de verrouillage (5) au moins dans la position fermée du dispositif (1) coopère avec un élément de conversion (7) des éléments de verrouillage (5) pour convertir le sens de déplacement de l'élément de guidage (3a) en un sens de déplacement des éléments de verrouillage (5), l'élément de conversion (7) étant de préférence une rainure de guidage, par exemple sous la forme d'un trou oblong, des éléments de verrouillage (5), dans laquelle s'engage l'élément de guidage (3a), l'élément de guidage (3a) étant coudé depuis l'extrémité opposée à l'élément (2, 3) depuis lequel fait saillie l'élément de guidage (3a) de telle sorte qu'il s'engage au moins dans la position fermée du dispositif (1) latéralement dans l'élément de conversion (7), de préférence dans la rainure de guidage des éléments de verrouillage (5), et
l'élément de guidage (3a) pouvant être entraîné de préférence mécaniquement et/ou électriquement, en particulier de préférence par actionnement d'un levier et/ou d'un moteur d'entraînement.

8. Dispositif (1) selon l'une quelconque des revendications précédentes,
**caractérisé en ce que**
les éléments de verrouillage (5) présentent un premier moyen de guidage (5a) qui, pour le déplacement des éléments de verrouillage (5), coopère avec un deuxième moyen de guidage (10) du premier élément (2, 3) correspondant au premier moyen de guidage (5a), les moyens de guidage (5a, 10) étant réalisés de préférence sous forme d'éléments de rail de guidage, de préférence au moins l'un de l'élément de conversion (7), tel que par exemple la rainure de guidage, et des moyens de guidage (5a, 10) s'étendant transversalement et l'autre élément respectif s'étendant transversalement ou perpendiculairement au sens de déplacement de l'élément de guidage (3a), afin de convertir le déplacement de l'élément de guidage (3a) en le déplacement des éléments de verrouillage (5), l'élément de conversion (7) et le premier moyen de guidage (5a) s'étendant de préférence en outre le long de la surface des éléments de verrouillage (5),
l'élément de conversion (7) ou le moyen de guidage (5a, 10) s'étendant transversalement au sens de déplacement de l'élément de guidage (3a) en formant de préférence avec un axe s'étendant dans le sens de déplacement de l'élément de guidage (3a) un angle α qui, au moins sur une partie de l'élément de conversion (7) ou du moyen de guidage (5a, 10), vaut de préférence entre 20° et 70°, de préférence entre 40° et 50°, particulièrement préférablement 45°,
l'angle α variant de préférence le long de l'élément de conversion (7) ou du premier moyen de guidage (5a), particulièrement préférablement devenant de plus en plus grand vers l'extrémité opposée au logement de verrouillage (2b, 3b).

9. Dispositif (1) selon l'une quelconque des revendications précédentes,
**caractérisé en ce que**
les éléments de verrouillage (5) sont à chaque fois réalisés de préférence en plusieurs parties, au moins deux des parties des éléments de verrouillage étant réalisées de telle sorte qu'elles se déplacent entre la position de verrouillage et la position de libération en sens inverse ou avec une symétrie spéculaire l'une par rapport à l'autre, les éléments de verrouillage (5) étant réalisés à chaque fois de préférence sous forme télescopique afin d'adapter les éléments de verrouillage (5) à chaque fois dans leur longueur de manière sélective au côté présentant les éléments de verrouillage (5) du premier élément (2, 3) dans la position de libération et au au logement de verrouillage (3b, 2b) dans le deuxième élément (3, 2) dans la position de verrouillage,
de préférence au moins une partie de l'élément de verrouillage en plusieurs parties (5) présentant l'élément de conversion (7) et au moins une autre partie de l'élément de verrouillage en plusieurs parties (5) présentant le premier moyen de guidage (5a), et
les parties correspondantes de l'élément de verrouillage en plusieurs parties (5) étant de préférence reliées au moyen d'un élément élastique qui surmonte par étirage la fente se formant entre les éléments de verrouillage (5) lors de l'espacement des éléments de verrouillage (5), l'élément élastique étant de préférence le joint d'étanchéité (8) prévu au niveau de l'extrémité des éléments de verrouillage (5) tournée vers le logement de verrouillage (2b, 3b).

10. Dispositif (1) selon l'une quelconque des revendications précédentes,
**caractérisé en ce que**
dans le premier élément (2, 3) est prévu un logement d'éléments de verrouillage (2c, 3c) dans lequel sont disposés de manière déplaçable les éléments de verrouillage (5),
le logement d'éléments de verrouillage (2c, 3c) présentant de préférence le deuxième moyen de guidage (10), et le logement d'éléments de verrouillage (2c, 3c) étant réalisé de préférence intégralement avec le premier élément (2, 3).

11. Dispositif (1) selon l'une quelconque des revendications précédentes,
**caractérisé en ce que**
le dispositif (1) est une porte et le premier et le deuxième élément (2, 3) comprennent un cadre de porte et un vantail de porte, ou
le dispositif (1) est une fenêtre et le premier et le deuxième élément (2, 3) comprennent un cadre de fenêtre (2) et un battant de fenêtre (3).

12. Procédé pour la fermeture sélective d'une ouverture, telle que par exemple une fenêtre ou une porte (1), présentant au moins un premier et un deuxième élément (2, 3) qui peuvent être déplacés l'un par rapport à l'autre, les deux éléments (2, 3) présentant un cadre (2) et un élément déplaçable (3), l'élément déplaçable (3) présentant au moins un élément de guidage (3a) faisant saillie depuis un côté frontal (12) de l'élément déplaçable (3), lequel peut être déplacé le long du côté frontal (12) de l'élément déplaçable (3), le premier élément (2, 3) présentant plusieurs éléments de verrouillage (5), les côtés frontaux (5b) d'éléments de verrouillage adjacents (5) étant réalisés de manière à se correspondre mutuellement, et au moins un côté frontal (5b) d'éléments de verrouillage adjacents (5) présentant un élément d'étanchéité,
par déplacement de l'élément de guidage (3a), les éléments de verrouillage (5) étant déplacés au moins avec une composante de déplacement perpendiculaire au côté frontal (12) présentant l'élément de guidage (3b), entre une position de verrouillage dans laquelle
- les éléments de verrouillage (5) s'engagent dans un logement de verrouillage (2b, 3b) du côté du deuxième élément (2, 3) de telle sorte que les deux éléments (2, 3) soient verrouillés l'un avec l'autre,
- les éléments de verrouillage (5) forment un verrouillage périphérique et fermé, et dans lequel
- les côtés frontaux (5b) d'éléments de verrouillage adjacents (5) butent l'un contre l'autre et s'appliquent l'un contre l'autre en contact plat, et
une position de libération dans laquelle des éléments de verrouillage (5) sont espacés du logement de verrouillage (2b, 3b) et du deuxième élément (2, 3).
